# EUROPÄISCHE PATENTSCHRIFT

(11) **EP 1 105 867 B1**
(45) Veröffentlichungstag und Bekanntmachung des Hinweises auf die Patenterteilung: **25.06.2003**
(21) Anmeldenummer: 99942891.5
(22) Anmeldetag: 19.08.1999
(51) Int. Cl.: G10L 13/06

(54) **VERFAHREN UND VORRICHTUNGEN ZUR KOARTIKULATIONSGERECHTEN KONKATENATION VON AUDIOSEGMENTEN**
METHOD AND DEVICE FOR THE CONCATENATION OF AUDIOSEGMENTS, TAKING INTO ACCOUNT COARTICULATION
PROCEDE ET DISPOSITIF PERMETTANT DE CONCATENER DES SEGMENTS AUDIO EN TENANT COMPTE DE LA COARTICULATION

(30) Priorität: 19.08.1998 DE 19837661
(43) Veröffentlichungstag der Anmeldung: 13.06.2001
(73) Patentinhaber: Buskies, Christoph, 22559 Hamburg (DE)
(72) Erfinder: Buskies, Christoph, 22559 Hamburg (DE)
(86) Internationale Anmeldenummer: EP9906081
(87) Internationale Veröffentlichungsnummer: WO00011647

(56) Entgegenhaltungen:
- EP-A- 0 351 848
- EP-A- 0 813 184
- WO-A-95/30193
- US-A- 5 524 172
- US-A- 5 659 664
- YIOURGALIS N ET AL: "A TtS system for the Greek language based on concatenation of formant coded segments" SPEECH COMMUNICATION,NL,ELSEVIER SCIENCE PUBLISHERS, AMSTERDAM, Bd. 19, Nr. 1, Seite 21-38 XP004013506 ISSN: 0167-6393
- DETTWEILER H ET AL: "Concatenation rules for demisyllable speech synthesis" PROCEEDINGS OF IEEE INTERNATIONAL CONFERENCE ON ACOUSTICS, SPEECH, AND SIGNAL PROCESSING (ICASSP '85), TAMPA, FL, USA, Bd. 2, 26. - 29. März 1985, Seiten 752-755, XP002128522 IEEE, New York, NY, USA

## Beschreibung

Die Erfindung betrifft ein Verfahren und eine Vorrichtung zur Konkatenation von Audiosegmenten zur Erzeugung synthetisierter akustischer Daten, insbesondere synthetisierter Sprache. Des weiteren betrifft die Erfindung synthetisierte Sprachsignale, die durch die erfindungsgemäße koartikulationsgerechte Konkatenation von Sprachsegmenten erzeugt wurden, sowie einen Datenträger, der ein Computerprogramm zur erfindungsgemäßen Erzeugung von synthetisierten akustischen Daten, insbesondere synthetisierter Sprache, enthält.

Zusätzlich betrifft die Erfindung einen Datenspeicher, der Audiosegmente enthält, die zur erfindungsgemäßen koartikulationsgerechten Konkatenation geeignet sind, und einen Tonträger, der erfindungsgemäß synthetisierte akustische Daten enthält.

Es ist zu betonen, daß sowohl der im folgenden dargestellte Stand der Technik als auch die vorliegende Erfindung den gesamten Bereich der Synthese von akustischen Daten durch Konkatenation einzelner, auf beliebige Art und Weise erhaltene Audiosegmente betrifft. Aber um die Diskussion des Standes der Technik sowie die Beschreibung der vorliegenden Erfindung zu vereinfachen, beziehen sich die folgenden Ausführungen speziell auf synthetisierte Sprachdaten durch Konkatenation einzelner Sprachsegmente.

In den letzten Jahren hat sich im Bereich der Sprachsynthese der datenbasierte Ansatz gegenüber dem regelbasierten Ansatz durchgesetzt und ist in verschiedenen Verfahren und Systemen zur Sprachsynthese zu finden. Obwohl der regelbasierte Ansatz prinzipiell eine bessere Sprachsynthese ermöglicht, ist es für dessen Umsetzung notwendig, das gesamte zur Spracherzeugung notwendige Wissen explizit zu formulieren, d.h. die zu synthetisierende Sprache formal zu modellieren. Da die bekannten Sprachmodellierungen Vereinfachung der zu synthetisierenden Sprache aufweisen, ist die Sprachqualität der so erzeugten Sprache nicht ausreichend.

Daher wird in zunehmendem Maße eine datenbasierte Sprachsynthese durchgeführt, bei der aus einer einzelne Sprachsegmente aufweisenden Datenbasis entsprechende Segmente ausgewählt und miteinander verknüpft (konkateniert) werden. Die Sprachqualität hängt hierbei in erster Linie von der Zahl und Art der verfügbaren Sprachsegmente ab, denn es kann nur Sprache synthetisiert werden, die durch Sprachsegmente in der Datenbasis wiedergeben ist. Um die Zahl der vorzusehenden Sprachsegmente zu minimieren und dennoch eine synthetisierte Sprache hoher Qualität zu erzeugen, sind verschieden Verfahren bekannt, die eine Verknüpfung (Konkatenation) der Sprachsegmente nach komplexen Regeln durchführen.

Unter Verwendung solcher Verfahren bzw. entsprechender Vorrichtungen kann ein Inventar, d.h. eine die Sprachaudiosegmente umfassende Datenbasis, verwendet werden, das vollständig und handhabbar ist. Ein Inventar ist vollständig, wenn damit jede Lautfolge der zu synthetisierenden Sprache erzeugt werden kann, und ist handhabbar, wenn die Zahl und Art der Daten des Inventars mit den technisch verfügbaren Mitteln in einer gewünschten Weise verarbeitet werden kann. Darüber hinaus muß ein solches Verfahren gewährleisten, daß die Konkatenation der einzelnen Inventarelemente eine synthetisierte Sprache erzeugt, die sich von einer natürlich gesprochenen Sprache möglichst wenig unterscheidet. Hierfür muß eine synthetisierte Sprache flüssig sein und die gleichen artikulatorischen Effekte einer natürlichen Sprache aufweisen. Hier kommt den sogenannten koartikulatorischen Effekten, d.h. der gegenseitigen Beeinflussung von Sprachlauten, eine besondere Bedeutung zu. Daher sollten die Inventarelemente so beschaffen sein, das sie die Koartikulation einzelner aufeinanderfolgender Sprachlaute berücksichtigen. Des weiteren sollte ein Verfahren zur Konkatenation der Inventarelemente, die Elemente unter Berücksichtigung der Koartikulation einzelner aufeinanderfolgender Sprachlaute sowie der übergeordneten Koartikulation mehrerer aufeinanderfolgender Sprachlaute, auch über Wort- und Satzgrenzen hinweg, verketten.

Vor der Darstellung des Standes der Technik werden im folgenden einige zum besseren Verständnis notwendige Begriffe aus dem Bereich der Sprachsynthese erläutert:
- Ein Laut ist eine Klasse von beliebigen Schallereignissen (Geräusche, Klänge, Töne usw). Die Schallereignisse werden gemäß eines Klassifikationsschemas in Lautklassen eingeteilt. Ein Schallereigniss gehört zu einem Laut, wenn hinsichtlich der zur Klassifikation verwendeten Parameter (z.B. Spektrum, Tonhöhe, Lautstärke, Brust- oder Kopfstimme, Koartikulation, Resonanzräume, Emotion usw.) die Werte des Schallereignis innerhalb der für den Laut definierten Wertebereiche liegen.
   Das Klassifikationsschema für Laute hängt von der Art der Anwendung ab. Für Sprachlaute (= Phone) wird in der Regel die IPA-Klassifikation verwendet. Die hier verwendete Definition des Begriffes Laut ist jedoch nicht darauf beschränkt, sondern es lassen sich beliebige andere Parameter verwendet. Wird z.B. zusätzlich zu der IPA-Klassifikation noch die Tonhöhe oder der emotionale Ausdruck als Parameter in die Klassifikation mit einbezogen, so werden zwei 'a'-Laute mit unterschiedlicher Tonhöhe oder mit unterschiedlichem emotionalen Ausdruck zu unterschiedlichen Lauten im Sinne der Definition. Laute können aber auch die Töne eines Musikinstrumentes, etwa einer Geige, auf den unterschiedlichen Tonhöhen in den unterschiedlichen Spielweisen (Auf- und Abstrich, Detaché, Spiccato, Marcato, Pizzicato, col Legno etc.) sein. Laute können ebenso Hundegebell oder das Quietschen einer Autotüre sein.
   Laute können durch Audiosegmente, die entsprechende akustische Daten enthalten, wiedergegeben werden.
   In der auf die Definitionen folgenden Beschreibung der Erfindung kann immer der Begriff Phon durch den Begriff Laut im Sinne der vorigen Definition und der Begriff Phonem durch den Begriff Lautzeichen ersetzt werden. (Dies gilt auch umgekehrt, da Phone gemäß der IPA-Klassifikation eingeteilte Laute sind.)
- Ein statischer Laut hat Bereiche die ähnlich zu vorhergehenden oder nachfolgenden Bereichen des statischen Lauts sind. Die Ähnlichkeit muß nicht unbedingt eine exakte Entsprechung wie bei den Perioden eines Sinustones sein, sondern ist analog der Ähnlichkeit, die zwischen den Bereichen der unten definierten statischen Phone herrscht.
- Ein dynamischer Laut hat keine Bereiche, die vorhergenden oder nachfolgenden Bereichen des dynamischen Lautes ähneln, etwa das Schallereignis einer Explosion oder ein dynamisches Phon.
- Ein Phon ist ein von den Sprachorganen erzeugter Laut (ein Sprachlaut). Die Phone werden in statische und dynamische Phone unterteilt.
- Zu den statischen Phonen zählen Vokale, Diphtonge, Nasale, Laterale, Vibranten und Frikative.
- Zu den dynamischen Phonen zählen Plosive, Affrikate, Glottalstops und geschlagene Laute.
- Ein Phonem ist die formale Beschreibung eines Phons, wobei i. allg. die formale Beschreibung durch Lautschriftzeichen erfolgt.
- Die Koartikulation bezeichnet das Phänomen, daß ein Laut, also auch ein Phon, durch vorgelagerte und nachgelagerte Laute bzw. Phone beeinflußt wird, wobei die Koartikulation sowohl zwischen unmittelbar benachbarten Lauten/Phonen auftritt, aber sich auch als übergeordnete Koartikulation über eine Folge mehrerer Laute/Phone erstrecken kann (Beispielsweise bei einer Lippenrundung).

Daher kann ein Laut bzw. Phon in drei Bereiche unterteilt werden (siehe auch Figur 1b):
- Der Anfangs-Koartikulationsbereich umfaßt den Bereich vom Beginn des Lautes/Phons bis zum Ende der Koartikulation aufgrund eines vorgelagerten Lautes/Phons.
- Der Soloartikulationsbereich, ist der Bereich des Lautes/Phons, der nicht durch einen vor- oder nachgelagerten Laut bzw. ein vor- oder nachgelagertes Phon beeinflußt ist.
- Der End-Koartikulationsbereich umfaßt den Bereich vom Beginn der Koartikulation aufgrund eines nachgelagerten Lautes/Phons bis zum Ende des Lautes/Phons.
- Der Koartikulationsbereich umfaßt einen End-Koartikulationsbereich und den benachbarten Anfangs-Koartikulationsbereich des benachbarten Lautes/Phons.
- Ein Polyphon ist eine Folge von Phonen.
- Die Elemente eines Inventars sind in kodierter Form gespeicherte Audiosegmente, die Laute, Teile von Lauten, Lautfolgen oder Teile von Lautfolgen, bzw. Phone, Teile von Phonen, Polyphone oder Teile von Polyphonen wiedergeben. zum besseren Verständnis des möglichen Aufbaus eines Audiosegmentes/Inventarelementes sei hier auf die Figur 2a, die ein herkömmliches Audiosegment zeigt, und die Figuren 2b-2l verwiesen, in denen erfindungsgemäße Audiosegmente gezeigt sind. Ergänzend ist zu erwähnen, daß Audiosegmente auch aus kleineren oder größeren Audiosegmenten gebildet werden können, die in dem Inventar oder einer Datenbank enthalten sind. Des weiteren können Audiosegmente auch in einer transformierten Form (z.B. einer fouriertransformierten Form) in dem Inventar oder einer Datenbank vorliegen. Audiosegmente für das vorliegende Verfahren können auch aus einem vorgelagerten Syntheseschritt (der nicht Teil des Verfahrens ist) stammen. Audiosegmente enthalten wenigstens einen Teil eines Anfangs-Koartikuiationsbereiches, eines Soloartikulationsbereiches und/oder eines End-Koartikulationsbereiches. Anstelle von Audiosegmenten können auch Bereiche von Audiosegmenten verwendet werden.
- Unter Konkatenation versteht man das Aneinanderfügen zweier Audiosegmente.
- Der Konkatenationsmoment ist der Zeitpunkt, zu dem zwei Audiosegmente aneinandergefügt werden.

Die Konkatenation kann auf verschiedene Arten erfolgen, z.B. mit einem Crossfade oder einem Hardfade (siehe auch Figuren 3a-3e):
- Bei einem Crossfade werden ein zeitlich hinterer Bereich eines ersten Audiosegmentbereiches sowie ein zeitlich vorderer Bereich eines zweiten Audiosegmentbereiches mit geeigneten Übergangsfunktionen bearbeitet, und danach werden diese beiden Bereiche überlappend so addiert, daß maximal der zeitlich kürzere der beiden Bereichen von dem zeitlich längeren der beiden Bereiche vollständig überlappt wird.
- Bei einem Hardfade wird ein zeitlich hinterer Bereich eines ersten Audiosegmentes und ein zeitlich vorderer Bereich eines zweiten Audiosegmentes mit geeigneten Übergangsfunktionen bearbeitet, wobei diese beiden Audiosegmente so aneinandergefügt werden, daß sich der hintere Bereich des ersten Audiosegmentes und der vordere Bereich des zweiten Audiosegmentes nicht überlappen.
   Der Koartikulationsbereich macht sich vor allem dadurch bemerkbar, daß eine Konkatenation darin mit Unstetigkeiten (z.B. Spektralsprüngen) verbunden ist.
   Ergänzend sei zu erwähnen, daß streng genommen ein Hardfade einen Grenzfall eines Crossfades darstellt, bei dem eine Überlappung eines zeitlich hinteren Bereiches eines ersten Audiosegmentes und eines zeitlich vorderen Bereiches eines zweiten Audiosegmentes eine Länge Null hat. Dies erlaubt es in bestimmten, z.B. äußerst zeitkritischen Anwendungen einen Crossfade durch einen Hardfade zu ersetzen, wobei eine solche Vorgehensweise genau abzuwägen ist, da diese zu deutlichen Qualitätseinbußen bei der Konkatenation von Audiosegmenten führt, die eigentlich durch einen Crossfade zu konkatenieren sind.
- Unter Prosodie versteht man die Veränderungen der Sprachfrequenz und des Sprachrhythmus, die bei gesprochenen Worten bzw. Sätzen auftreten. Die Berücksichtigung solcher prosodischer Informationen ist bei der Sprachsynthese notwendig, um eine natürliche Wort- bzw. Satzmelodie zu erzeugen.

Aus WO 95/30193 sind ein Verfahren und eine Vorrichtung zur Umwandlung von Text in hörbare Sprachsignale unter Verwendung eines neuronalen Netzwerkes bekannt. Hierfür wird der in Sprache umzuwandelnde Text mit einer Konvertiereinheit in eine Folge von Phonemen umgewandelt, wobei zusätzlich Informationen über die syntaktischen Grenzen des Textes und die Betonung der einzelnen syntaktischen Komponenten des Textes erzeugt werden. Diese werden zusammen mit den Phonemen an eine Einrichtung weitergeleitet, die regelbasiert die Dauer der Aussprache der einzelnen Phoneme bestimmt. Ein Prozessor erzeugt aus jedem einzelnen Phonem in Verbindung mit den entsprechenden syntaktischen und zeitlichen Informationen eine geeignete Eingabe für das neuronale Netzwerk, wobei diese Eingabe für das neuronale Netz auch die entsprechenden prosodischen Informationen für die gesamte Phonemfolge umfaßt. Das neuronale Netz wählt aus den verfügbaren Audiosegmenten nun die aus, die die eingegebenen Phoneme am besten wiedergeben, und verkettet diese Audiosegmente entsprechend. Bei dieser Verkettung werden die einzelnen Audiosegmente in ihrer Dauer, Gesamtamplitude und Frequenz an vor- und nachgelagerte Audiosegmente unter Berücksichtigung der prosodischen Informationen der zu synthetisierenden Sprache angepaßt und zeitlich aufeinanderfolgend miteinander verbunden. Eine Veränderung einzelner Bereiche der Audiosegmente ist hier nicht beschrieben.

Zur Erzeugung der für dieses Verfahren erforderlichen Audiosegmente ist das neuronale Netzwerk zuerst zu trainieren, indem natürlich gesprochene Sprache in Phone oder Phonfolgen unterteilt wird und diesen Phonen oder Phonfolgen entsprechende Phonem oder Phonemfolgen in Form von Audiosegmenten zugeordnet werden. Da dieses Verfahren nur eine Veränderung von einzelnen Audiosegmenten, aber keine Veränderung einzelner Bereiche eines Audiosegmentes vorsieht, muß das neuronale Netzwerk mit möglichst vielen verschiedenen Phonen oder Phonfolgen trainiert werden, um beliebige Texte in synthetisierte natürlich klingende Sprache umzuwandeln. Dies kann sich je nach Anwendungsfall sehr aufwendig gestalten. Auf der anderen Seite kann ein unzureichender Trainingsprozeß des neuronalen Netzes die Qualität der zu synthetisierenden Sprache negativ beeinflussen. Des weiteren ist es bei dem hier beschriebene Verfahren nicht möglich, den Konkatenationsmoment der einzelnen Audiosegmente in Abhängigkeit vorgelagerter oder nachgelagerter Audiosegmente zu bestimmen, um so eine koartikulationsgerechte Konkatenation durchzuführen.

In US-5,524,172 ist eine Vorrichtung zur Erzeugung synthetisierter Sprache beschrieben, die das sogenannte Diphonverfahren nutzt. Hier wird ein Text, der in synthetisierte Sprache umgewandelt werden soll, in Phonemfolgen unterteilt, wobei jeder Phonemfolge entsprechende prosodische Informationen zugeordnet werden. Aus einer Datenbank, die Audiosegmente in Form von Diphonen enthält, werden für jedes Phonem der Folge zwei das Phonem wiedergebende Diphone ausgewählt und unter Berücksichtigung der entsprechenden prosodischen Informationen konkateniert. Bei der Konkatenation werden die beiden Diphone jeweils mit Hilfe eines geeigneten Filters gewichtet und die Dauer und Tonhöhe beider Diphone so verändert, daß bei der Verkettung der Diphone eine synthetisierte Phonfolge erzeugt wird, deren Dauer und Tonhöhe der Dauer und Tonhöhe der gewünschten Phonemfolge entspricht. Bei der Konkatenation werden die einzelnen Diphone so addiert, daß sich ein zeitlich hinterer Bereich eines ersten Diphones und ein zeitlich vorderer Bereich eines zweiten Diphones überlappen, wobei der Konkatenationsmoment generell im Bereich stationären Bereiche der einzelnen Diphone liegt (siehe Figur 2a). Da eine Variation des Konkatenationsmomentes unter Berücksichtigung der Koartikulation aufeinanderfolgender Audiosegmente (Diphone) hier nicht vorgesehen ist, kann die Qualität (Natürlichkeit und Verständlichkeit) einer so synthetisierten Sprache negativ beeinflußt werden.

Eine Weiterentwicklung des zuvor diskutierten Verfahrens ist in EP-0,813,184 A1 zu finden. Auch hier wird ein in synthetisierte Sprache umzuwandelnder Text in einzelne Phoneme oder Phonemfolgen unterteilt und aus einer Datenbank entsprechende Audiosegmente ausgewählt und konkateniert. Um eine Verbesserung der synthetisierten Sprache zu erzielen, sind bei diesem Verfahren zwei Ansätze, die sich vom bisher diskutierten Stand der Technik unterscheiden, umgesetzt worden. Unter Verwendung eines Glättungsfilters, der die tieferfrequenten harmonischen Frequenzanteile eines vorgelagerten und eines nachgelagerten Audiosegments berücksichtigt, soll der Übergang von dem vorgelagerten Audiosegment zu dem nachgelagerten Audiosegment optimiert werden, indem ein zeitlich hinterer Bereich des vorgelagerten Audiosegments und ein zeitlich vorderer Bereich des nachgelagerten Audiosegments im Frequenzbereich aufeinander abgestimmt werden. Des weiteren stellt die Datenbank Audiosegmente zur Verfügung, die sich leicht unterscheiden, aber zur Synthetisierung desselben Phonems geeignet sind. Auf diese Weise soll die natürliche Variation der Sprache nachgebildet werden, um eine höhere Qualität der synthetisierten Sprache zu erreichen. Sowohl die Verwendung des Glättungsfilters als auch die Auswahl aus einer Menge unterschiedlicher Audiosegmente zur Realisierung eines Phonems erfordert bei einer Umsetzung dieses Verfahrenes eine hohe Rechenleistung der verwendeten Systemkomponenten. Außerdem steigt der Umfang der Datenbank aufgrund der erhöhten Zahl der vorgesehenen Audiosegmente. Des weiteren ist auch bei diesem Verfahren eine koartikulationsabhängige Wahl des Konkatenationsmoments einzelner Audiosegmente nicht vorgesehen, wodurch die Qualität der synthetisierten Sprache reduziert werden kann.

DE 693 18 209 T2 beschäftigt sich mit Formantsynthese. Gemäß diesem Dokument werden zwei mehrstimmige Laute unter Verwendung eines Interpolationsmechanismus miteinander verbunden, der auf ein letztes Phonem eines vorgelagerten Lauts und auf ein erstes Phonem eines nachgelagerten Lauts angewendet wird, wobei die zwei Phoneme der beiden Laute gleich sind und bei den verbundenen Lauten zu einem Phonem überlagert werden. Bei der Überlagerung werden die die zwei Phoneme beschreibenden Kurven jeweils mit einer Gewichtungsfunktion gewichtet. Die Gewichtungsfunktion wird bei jedem Phonem in einem Bereich angewendet, der unmittelbar nach dem Beginn des Phonems beginnt und unmittelbar vor dem Ende des Phonems endet. Somit entsprechen bei der hier beschriebenen Konkatenation von Lauten die verwendeten Bereiche der Phoneme, die den Übergang zwischen den Lauten bilden, im wesentlichen den jeweiligen gesamten Phonemen. Das heißt, daß die zur Konkatenation verwendeten Teile der Phoneme stets alle drei Bereiche, nämlich den jeweiligen Anfangs-Koartikulationsbereich, Soloartikulationsbereich und End-Koartikulationsbereich umfassen. Mithin lehrt DE 693 18 209 T2 eine Verfahrensweise wie die Übergänge zwischen zwei Lauten zu glätten sind.

Des weiteren wird gemäß diesem Dokument der Moment der Konkatenation zweier Laute so festgelegt, daß sich das letzte Phonem in dem vorgelagerten Laut und das erste Phonem in dem nachgelagerten Laut vollständig überlappen.

Grundsätzlich ist festzustellen, daß DE 689 15 353 T2 eine Verbesserung der Tonqualität erreichen will indem eine Vorgehensweise angegeben wird, wie der Übergang zwischen zwei benachbarten Abtastwerten zu gestalten ist. Dies ist insbesondere bei niedrigen Abtastraten relevant.

Bei der in diesem Dokument beschriebenen Sprachsynthese werden Wellenformen verwendet, die zu konkatenierende Laute wiedergeben. Bei Wellenformen für vorgelagerte Laute wird jeweils ein entsprechender Endabtastwert und ein zugeordneter Nulldurchgangspunkt bestimmt, während bei Wellenformen für nachgelagerte Laute jeweils ein erster oberer Abtastwert und ein zugeordneter Nulldurchgangspunkt bestimmt wird. In Abhängigkeit dieser bestimmten Abtastwerte und der zugeordneten Nulldurchgangspunkte werden Laute auf maximal vier verschiedene Arten miteinander verbunden. Die Anzahl der Verbindungsarten wird auf zwei reduziert, wenn die Wellenformen unter Verwendung des Nyquist-Theorems erzeugt werden. In DE 689 15 353 T2 ist beschrieben, daß sich der verwendete Bereich der Wellenformen zwischen dem letzten Abtastwert der vorgelagerten Wellenform und dem ersten Abtastwert der nachgelagerten Wellenform erstreckt. Eine Variation der Dauer der verwendeten Bereiche in Abhängigkeit der zu konkatenierenden Wetlenformen, wie dies bei der Erfindung der Fall ist, ist in DE 689 15 353 T1 nicht beschrieben.

In dem Artikel "A TtS system for the Greek language based on concatenation of formant coded segments" von N. Yiourgalis und G. Kokkinakis in der Zeitschrift Speech Communication 19 (1996), Selten 21-38, ist ein Verfahren zur Formantsynthese für die griechische Sprache beschrieben. Hierbei werden einem in synthetisierte Sprache umzuwandelnden Text Sprachsegmente aus einem sogenannten TtS-Thesaurus zugeordnet. Ferner wird der Text hinsichtlich seiner Grammatik und seiner Syntax analysiert, um Informationen zu erhalten, die zur Erzeugung einer natürlich wirkenden synthetisierten Sprachausgabe erforderlich sind. Insbesondere werden diese Informationen bei der Konkatentation aufeinanderfolgender Sprachsegmente verwendet, um die Art der Konkatenation zu wählen, die zu möglichst natürlich wirkenden Übergängen zwischen einzelnen Sprachsegmenten bei deren Wiedergabe erzeugt.

Zur Konkatenation aufeinanderfolgender Sprachsegmente werden diese zeitlich unmittelbar aufeinanderfolgend hintereinander angeordnet. Ein zeitlicher Endbereich des zeitlich vorgelagerten Sprachsegments und ein zeitlicher Anfangsbereich des zeitlich nachgelagerten Sprachsegements werden so bearbeitet bzw. aneinander angepaßt, daß - unter Berücksichtigung des zu synthetisierenden Textes - möglichst natürlich klingende Übergänge erzeugt werden. Informationen darüber, wie die zeitlichen Anfangs- und Endbereiche festgelegt werden, sind in diesem Dokument nicht zu finden.

Zusammenfassend ist zu sagen, daß es der Stand der Technik zwar erlaubt, beliebige Phonemfolgen zu synthetisieren, aber die so synthetisierten Phonemfolgen haben keine authentische Sprachqualität. Eine synthetisierte Phonemfolge hat eine authentische Sprachqualität, wenn sie von der gleichen Phonemfolge, die von einem realen Sprecher gesprochen wurde, durch einen Hörer nicht unterschieden werden kann.

Es sind auch Verfahren bekannt, die ein Inventar benutzen, das vollständige Worte und/oder Sätze in authentischer Sprachqualität als Inventarelemente enthält. Diese Elemente werden zur Sprachsynthese in einer gewünschten Reihenfolge hintereinander gesetzt, wobei die Möglichkeiten unterschiedliche Sprachsequenzen in hohem Maße von dem Umfang eines solchen Inventars limitiert werden. Die Synthese beliebiger Phonemfolgen ist mit diesen Verfahren nicht möglich.

Daher ist es eine Aufgabe der vorliegenden Erfindung ein Verfahren und eine entsprechende Vorrichtung zur Verfügung zu stellen, die die Probleme des Standes der Technik beseitigen und die Erzeugung synthetisierter akustischer Daten, insbesondere synthetisierter Sprachdaten, ermöglichen, die sich für einen Hörer nicht von entsprechenden natürlichen akustischen Daten, insbesondere natürlich gesprochener Sprache, unterscheiden. Die mit der Erfindung synthetisierten akustischen Daten, insbesondere synthetisierte Sprachdaten sollen eine authentische akustische Qualität, insbesondere eine authentische Sprachqualität aufweisen.

Zu Lösung dieser Aufgabe sieht die Erfindung ein Verfahren gemäß Anspruch 1, eine Vorrichtung gemäß Anspruch 16 synthetisierte Sprachsignale gemäß Anspruch 47, einen Datenträger gemäß Anspruch 33, sowie einen Tonträger gemäß Anspruch 58 vor. Somit ermöglicht es die Erfindung, synthetisierte akustische Daten zu erzeugen, die eine Folge von Lauten wiedergeben, indem bei der Konkatenation von Audiosegmentbereichen der Moment der Konkatenation zweier Audiosegmentbereiche in Abhängigkeit von Eigenschaften der zu verknüpfenden Audiosegmentbereiche, insbesondere der die beiden Audiosegmentbereiche betreffenden Koartikulationseffekte bestimmit wird. Der Konkatenationsmoment wird gemäß der vorliegenden Erfindung vorzugsweise in der Umgebung der Grenzen des Solo-Artikulationsbereiches gewählt. Auf diese Weise wird eine Sprachqualität erreicht, die mit dem Stand der Technik nicht erzielbar ist. Dabei ist die erforderliche Rechenleistung nicht höher als beim Stand der Technik.

Um bei der Synthese akustischer Daten die Variationen nachzubilden, die bei entsprechenden natürlichen akustischen Daten zu finden sind, sieht die Erfindung eine unterschiedliche Auswahl der Audiosegmentbereiche sowie unterschiedliche Arten der koartikulationsgerechten Konkatenation vor. So wird ein höheres Maß an Natürlichkeit der synthetisierten akustischen Daten erzielt, wenn ein zeitlich nachgelagerter Audiosegmentbereich, dessen Anfang einen statischen Laut wiedergibt, mit einem zeitlich vorgelagerten Audiosegmentbereich mittels eines Crossfades verbunden wird, bzw. wenn ein zeitlich nachgelagerter Audiosegmentbereich, dessen Anfang einen dynamischen Laut wiedergibt, mit einem zeitlich vorgelagerten Audiosegmentbereich mittels eines Hardfades verbunden wird. Des weiteren ist es vorteilhaft, den Anfang der zu erzeugenden synthetisierten akustischen Daten unter Verwendung eines den Anfang einer Lautfolge wiedergebenden Audiosegmentbereiches bzw. das Ende der zu erzeugenden synthetisierten akustischen Daten unter Verwendung eines das Ende einer Lautfolge wiedergebenden Audiosegmentbereiches zu erzeugen.

Um die Erzeugung der synthetisierten akustischen Daten einfacher und schneller durchzuführen, ermöglicht es die Erfindung, die Zahl der zur Datensynthetisierung notwendigen Audiosegmentbereiche zu reduzieren, indem Audiosegmentbereiche verwendet werden, die immer mit der Wiedergabe eines dynamischen Lauts beginnen, wodurch alle Konkatenationen dieser Audiosegmentbereiche mittels eines Hardfades durchgeführt werden können. Hierfür werden zeitlich nachgelagerte Audiosegmentbereiche mit zeitlich vorgelagerten Audiosegmentbereichen verbunden, deren Anfänge jeweils einen dynamischen Laut wiedergeben. Auf diese Weise können auch mit geringer Rechenleistung (z.B. bei Anrufbeantwortern oder Autoleitsystemen) erfindungsgemäß synthetisierte akustische Daten hoher Qualität erzeugt werden.

Außerdem sieht die Erfindung vor, akustische Phänomene nachzubilden, die sich aufgrund einer gegenseitigen Beeinflussung einzelner Segmente entsprechender natürlicher akustischer Daten ergeben. Insbesondere ist hier vorgesehen, einzelne Audiosegmente bzw. einzelne Bereiche der Audiosegmente mit Hilfe geeigneter Funktionen zu bearbeiten. Somit kann u.a. die Frequenz, die Dauer, die Amplitude oder das Spektrum der Audiosegmente verändert werden. Werden mit der Erfindung synthetisierte Sprachdaten erzeugt, so werden zur Lösung dieser Aufgabe vorzugsweise prosodische Informationen und/oder übergeordnete Koartikulationseffekte berücksichtigt.

Der Signalverlauf von synthetisierten akustischen Daten kann zusätzlich verbessert werden, wenn der Konkatenationsmoment an Stellen der einzelnen zu verknüpfenden Audiosegmentbereiche gelegt wird, an denen die beiden verwendeten Bereiche hinsichtlich einer oder mehrerer geeigneter Eigenschaften übereinstimmen. Diese Eigenschaften können u.a. sein: Nullstelle, Amplitudenwert, Steigung, Ableitung beliebigen Grades, Spektrum, Tonhöhe, Amplitudenwert in einem Frequenzbereich, Lautstärke, Sprachstil, Sprachemotion, oder andere im Lautklassifizierungsschema betrachtete Eigenschaften.

Darüber hinaus ermöglicht es Erfindung, die Auswahl der Audiosegmentbereiche zur Erzeugung der synthetisierten akustischen Daten zu verbessern sowie deren Konkatenation effizienter zu gestalten, indem heuristisches Wissen verwendet wird, das die Auswahl, Bearbeitung, Variation und Konkatenation der Audiosegmentbereiche betrifft.

Um synthetisierte akustische Daten zu erzeugen, die Sprachdaten sind, die sich von entsprechenden natürlichen Sprachdaten nicht unterscheiden, werden vorzugsweise Audiosegmentbereiche genutzt werden, die Laute/Phone oder Teile von Lautfolgen/Phonfolgen wiedergeben.

Außerdem erlaubt die Erfindung die Nutzung der erzeugten synthetisierten akustischen Daten, indem diese Daten in akustische Signale und/oder Sprachsignale umwandelbar und/ oder auf einem Datenträger speicherbar sind.

Des weiteren kann die Erfindung verwendet werden, um synthetisierte Sprachsignale zu Verfügung zu stellen, die sich von bekannten synthetisierten Sprachsignalen dadurch unterscheiden, daß sie sich in ihrer Natürlichkeit und Verständlichkeit nicht von realer Sprache unterscheiden. Hierfür werden Audiosegmentbereiche koartikulationsgerecht konkateniert, die jeweils Teile der Lautfolge/Phonfolge der zu synthetisierenden Sprache wiedergeben, indem die zu verwendenden Bereiche der Audiosegmente sowie der Moment der Konkatenation dieser Bereiche erfindungsgemäß wie in Anspruch 28 definiert bestimmt werden.

Eine zusätzliche Verbesserung der synthetisierten Sprache kann erreicht werden, wenn ein zeitlich nachgelagerter Audiosegmentbereich, dessen Anfang einen statischen Laut bzw. ein statisches Phon wiedergibt, mit einem zeitlich vorgelagerten Audiosegmentbereich mittels eines Crossfades verbunden wird, bzw. wenn ein zeitlich nachgelagerter Audiosegmentbereich, dessen Anfang einen dynamischen Laut bzw. ein dynamisches Phon wiedergibt, mit einem zeitlich vorgelagerten Audiosegmentbereich mittels eines Hardfades verbunden wird. Hierbei umfassen statische Phone Vokale, Diphtonge, Liquide, Frikative, Vibranten und Nasale bzw. dynamische Phone Plosive, Affrikate, Glottalstops und geschlagene Laute.

Da sich die Anfangs- und Endbetonungen von Lauten bei natürlicher Sprache von vergleichbaren, aber eingebetteten Lauten unterscheiden, ist es zu bevorzugen, entsprechende Audiosegmentbereiche zu verwenden, deren Anfänge jeweils den Anfang bzw. deren Enden jeweils das Ende von zu synthetisierender Sprache wiedergeben.

Besonders bei Erzeugung synthetisierter Sprache ist eine schnelle und effiziente Vorgehensweise wünschenswert. Hierfür ist es zu bevorzugen, erfindungsgemäße koartikulationsgerechte Konkatenationen immer mittels Hardfades durchzuführen, wobei nur Audiosegmentbereiche verwendet werden, deren Anfänge jeweils immer einen dynamischen Laut bzw. ein dynamisches Phon wiedergeben. Derartige Audiosegmentbereiche können mit der Erfindung durch koartikulationsgerechte Konkatenation entsprechender Audiosegmentbereiche zuvor erzeugt werden.

Des weiteren stellt die Erfindung Sprachsignale bereit, die einen natürlichen Sprachfluß, Sprachmelodie und Sprachrhythmus haben, indem Audiosegmentbereiche jeweils vor und/oder nach der Konkatenation in ihrer Gesamtheit oder in einzelnen Bereichen mit Hilfe geeigneter Funktionen bearbeitet werden. Besonders vorteilhaft ist es diese Variation zusätzlich in Bereichen durchzuführen, in denen die entsprechenden Momente der Konkatenationen liegen, um u.a. die Frequenz, Dauer, Amplitude oder das Spektrum zu verändern.

Ein zusätzlich verbesserter Signalverlauf kann erreicht werden, wenn die Konkatenationsmomente an Stellen der zu verknüpfenden Audiosegmentbereiche liegen, an denen diese in einer oder mehreren geeigneten. Eigenschaften übereinstimmen.

Um eine einfache Nutzung und/oder Weiterverarbeitung der erfindungsgemäßen Sprachsignale durch bekannte Verfahren oder Vorrichtungen, z.B. einem CD-Abspielgerät, zu erlauben, ist es besonders zu bevorzugen, daß die Sprachsignale in akustische Signale umwandelbar oder auf einem Datenträger speicherbar sind.

Um die Erfindung auch bei bekannten Vorrichtungen, z.B. einem Personal Computer oder einem computergesteuerten Musikinstrument, anzuwenden, ist ein Datenträger vorgesehen, der ein Computerprogramm enthält, das die Durchführung des erfindungsgemäßen Verfahrens bzw. die Steuerung der erfindungsgemäßen Vorrichtung sowie deren verschiedenen Ausführungsformen ermöglicht. Des weiteren erlaubt der erfindungsgemäße Datenträger auch die Erzeugung von Sprachsignalen, die koartikulationsgerechte Konkatenationen aufweisen.

Um ein Audiosegmente umfassendes Inventar zur Verfügung zu stellen, mit dem synthetisierte akustische Daten, insbesondere synthetisierte Sprachdaten, erzeugt werden können, die sich von entsprechenden natürlichen akustischen Daten nicht unterscheiden, kann ein Datenspeicher vorgesehen werden, der Audiosegmente enthält, die geeignet sind, um erfindungsgemäß zu synthetisierten akustischen Daten konkateniert zu werden. Vorzugsweise enthält ein solcher Datenträger Audiosegmente die, zur Durchführung des erfindungsgemäßen Verfahrens, zur Anwendung bei der erfindungsgemäßen Vorrichtung oder dem erfindungsgemäßen Datenträger geeignet sind. Alternativ kann der Datenträger auch erfindungsgemäße Sprachsignale umfassen.

Darüber hinaus ermöglicht es die Erfindung, erfindungsgemäße synthetisierte akustische Daten, insbesondere synthetisierte Sprachdaten, zur Verfügung zu stellen, die mit herkömmlichen bekannten Vorrichtungen, beispielsweise einem Tonbandgerät, einem CD-Spieler oder einer PC-Audiokarte, genutzt werden können. Hierfür ist ein Tonträger vorgesehen, der Daten aufweist, die zumindest teilweise mit dem erfindungsgemäßen Verfahren oder der erfindungsgemäßen Vorrichtung bzw. unter Verwendung des erfindungsgemäßen Datenträgers oder des erfindungsgemäßen Datenspeichers erzeugt wurden, Der Tonträger kann auch Daten enthalten, die erfindungsgemäß koartikulationsgerecht konkatenierte Sprachsignale sind.

Weitere Eigenschaften, Merkmale, Vorteile oder Abwandlungen der Erfindung werden anhand der nachfolgenden Beschreibung erläutert. Dabei zeigt:
Figur 1a: Schematische Darstellung einer erfindungsgemäßen Vorrichtung zur Erzeugung synthetisierter akustischer Daten;
Figur 1b: Struktur eines Lautes / Phons.
Figur 2a: Struktur eines herkömmlichen Audiosegmentes nach dem Stand der Technik, aus Teilen von zwei Lauten bestehend, also ein Diphon für Sprache. Wesentlich ist, daß die Solo-Artikulations-Bereiche jeweils nur teilweise im herkömmlichen Diphon-Audiosegment enthalten sind.
Figur 2b: Struktur eines erfindungsgemäßen Audiosegmentes, das Teile eines Lautes/Phons mit nachgelagerten Koartikulationsbereichen (für Sprache quasi ein 'verschobenes' Diphon) wiedergibt.
Figur 2c: Struktur eines erfindungsgemäßen Audiosegmentes, das Teile eines Lautes/Phons mit vorgelagerten Koartikulationsbereichen wiedergibt.
Figur 2d: Struktur eines erfindungsgemäßen Audiosegmentes, das Teile eines Lautes/Phons mit nachgelagerten Koartikulationsbereichen wiedergibt und zusätzliche Bereiche enthält.
Figur 2e: Struktur eines erfindungsgemäßen Audiosegmentes, das Teile eines Lautes/Phons mit vorgelagerten Koartikulationsbereichen wiedergibt und zusätzliche Bereiche enthält.
Figur 2f: Struktur eines erfindungsgemäßen Audiosegmentes, das Teile mehrerer Laute/Phone (für Sprache: ein Polyphon) mit jeweils nachgelagerten Koartikulationsbereichen wiedergibt. Die Laute / Phone 2 bis (n-1) sind jeweils vollständig im Audiosegment enthalten.
Figur 2g: Struktur eines erfindungsgemäßen Audiosegmentes, das Teile mehrerer Laute/Phone (für Sprache: ein Polyphon) mit jeweils vorgelagerten Koartikulationsbereichen wiedergibt. Die Laute / Phone 2 bis (n-1) sind jeweils vollständig im Audiosegment enthalten.
Figur 2h: Struktur eines erfindungsgemäßen Audiosegmentes, das Teile mehrerer Laute/Phone (für Sprache: ein Polyphon) mit jeweils nachgelagerten Koartikulationsbereichen wiedergibt und zusätzliche Bereiche enthält. Die Laute / Phone 2 bis (n-1) sind jeweils vollständig im Audiosegment enthalten.
Figur 2i: Struktur eines erfindungsgemäßen Audiosegmentes, das Teile mehrerer Laute/Phone (für Sprache: ein Polyphon) mit jeweils vorgelagerten Koartikulationsbereichen wiedergibt und zusätzliche Bereiche enthält. Die Laute / Phone 2 bis (n-1) sind jeweils vollständig im Audiosegment enthalten.
Figur 2j: Struktur eines erfindungsgemäßen Audiosegmentes, das einen Teil eines Lautes / Phons vom Anfang einer Lautfolge / Phonfolge wiedergibt.
Figur 2k: Struktur eines erfindungsgemäßen Audiosegmentes, das Teile von Lauten /Phonen vom Anfang einer Lautfolge / Phonfolge wiedergibt.
Figur 2I: Struktur eines erfindungsgemäßen Audiosegmentes, das einen Laut / ein Phon vom Ende einer Lautfolge / Phonfolge wiedergibt.
Figur 3a: Konkatenation gemäß dem Stand der Technik am Beispiel zweier herkömmlicher Audiosegmente. Die Segmente beginnen und enden mit Teilen der Solo-Artikulationsbereiche (in der Regel jeweils die Hälfte).
Figur 3aI: Konkatenation gemäß dem Stand der Technik. Der Solo-Artikulationsbereich des mittleren Phons stammt aus zwei unterschiedlichen Audiosegmenten.
Figur 3b: Konkatenation nach dem erfindungsgemäßen Verfahren am Beispiel zweier Audiosegmente, die je einen Laut / ein Phon mit nachgelagerten Koartikulationsbereichen enthalten. Beide Laute / Phone stammen aus der Mitte einer Lauteinheitenfolge
Figur 3bI: Konkatenation dieser Audiosegmente mittels eines Crossfades.
   Der Soloartikulationsbereich stammt aus einem Audiosegment. Der Übergang zwischen den Audiosegmenten erfolgt zwischen zwei Bereichen und ist somit unempfindlicher gegen Unterschiede (im Spektrum, Frequenz, Amplitude etc.). Die Audiosegmente können vor der Konkatenation auch noch mit zusätzlichen Übergangsfunktionen bearbeitet werden.
Figur 3bII: Konkatenation dieser Audiosegmente mittels eines Hardfades.
Figur 3c: Konkatenation gemäß dem erfindungsgemäßen Verfahren am Beispiel zweier erfindungsgemäßer Audiosegmente, die je einen Laut / ein Phon mit nachgelagerten Koartikulationsbereichen enthalten, wobei das erste Audiosegment vom Anfang einer Lautfolge stammt.
Figur 3cI: Konkatenation dieser Audiosegmente mittels eines Crossfades.
Figur 3cII: Konkatenation dieser Audiosegmente mittels eines Hardfades.
Figur 3d: Konkatenation gemäß dem erfindungsgemäßen Verfahren am Beispiel zweier erfindungsgemäßer Audiosegmente, die je einen Laut / ein Phon mit vorgelagerten Koartikulationsbereichen enthalten. Beide Audiosegmente stammen aus der Mitte einer Lautfolge.
Figur 3dI: Konkatenation dieser Audiosegmente mittels eines Crossfades.
   Der Soloartikulationsbereich stammt aus einem Audiosegment.
Figur 3dII: Konkatenation dieser Audiosegmente mittels eines Hardfades.
Figur 3e: Konkatenation nach dem erfindungsgemäßen Verfahren am Beispiel zweier erfindungsgemäßer Audiosegmente, die je einen Laut / ein Phon mit nachgelagerten Koartikulationsbereichen enthalten, wobei das letzte Audiosegment vom Ende einer Lautfolge stammt.
Figur 3eI: Konkatenation dieser Audiosegmente mittels eines Crossfades.
Figur 3eII: Konkatenation dieser Audiosegmente mittels eines Hardfades.
Figur 4: Schematische Darstellung der Schritte eines erfindungsgemäßen Verfahrens zur Erzeugung synthetisierter akustischer Daten.

Die im folgenden benutzten Bezugszeichen beziehen sich auf die Figur 1a und die im folgenden für die verschiedenen Verfahrensschritte benutzten Nummern beziehen sich auf die Figur 4.

Um mit Hilfe der Erfindung beispielsweise einen Text in synthetisierte Sprache umzuwandeln, ist es notwendig, in einem vorgelagerten Schritt diesen Text in eine Folge von Lautzeichen bzw. Phonemen unter Verwendung bekannter Verfahren oder Vorrichtungen zu unterteilen. Vorzugsweise sind auch dem Text entsprechende prosodische Informationen zu erzeugen. Die Lautfolge bzw. Phonfolge sowie die prosodischen und zusätzlichen Informationen dienen als Eingabegrößen für das erfindungsgemäße Verfahren bzw. die erfindungsgemäße Vorrichtung.

Die zu synthetisierenden Laute/Phone werden einer Eingabeeinheit 101 der Vorrichtung 1 zur Erzeugung synthetisierter Sprachdaten zugeführt und in einer ersten Speichereinheit 103 abgelegt (siehe Figur 1a). Mit Hilfe einer Auswahleinrichtung 105 werden aus einem Audiosegmente (Elemente) enthaltenden Inventar, das in einer Datenbank 107 gespeichert ist, oder von einer vorgeschalteten Syntheseeinrichtung 108 (die nicht Bestandteil der Erfindung ist) die Audiosegmentbereiche ausgewählt, die Laute bzw. Phone oder Teile von Lauten bzw. Phonen wiedergeben, die den einzelnen eingegebenen Lautzeichen bzw. Phonemen oder Teilen davon entsprechen und in einer Reihenfolge, die der Reihenfolge der eingegebenen Lautzeichen bzw. Phoneme entspricht, in einer zweiten Speichereinheit 109 gespeichert. Falls das Inventar Teile von Lautfolgen oder von Polyphonen wiedergebende Audiosegmente enthält, so wählt die Auswahleinrichtung 105 vorzugsweise die Audiosegmente aus, die die meisten Teile von Lautfolgen bzw. von Polyphonen wiedergeben, die einer Folge von Lautzeichen bzw. Phonemen aus der eingegebenen Lautzeichenfolge bzw. Phonemfolge entsprechen, so daß eine minimale Anzahl von Audiosegmenten zur Synthese der eingegebenen Phonemfolge benötigt wird.

Stellt die Datenbank 107 oder die vorgeschaltete Syntheseeinrichtung 108 ein Inventar mit Audiosegmenten unterschiedlicher Arten zur Verfügung, so wählt die Auswahleinrichtung 105 vorzugsweise die längsten Audiosegmentbereiche aus, dieTeile der Lautfolge/Phonfolge wiedergeben, um die eingegebene Lautfolge bzw. Phonfolge und/oder eine Folge von Lauten/ Phonen aus einer minimalen Anzahl von Audiosegmentbereichen zu synthetisieren. Hierbei ist es vorteilhaft, verkettete Laute/Phone wiedergebende Audiosegmentbereiche zu verwenden, die einen zeitlich vorgelagerten statischen Laut/Phon und einen zeitlich nachgelagerten dynamischen Laut/Phon wiedergeben. So entstehen Audiosegmente, die aufgrund der Einbettung der dynamischen Laute/Phone immer mit einem statischen Laut/Phon beginnen. Dadurch vereinfacht und vereinheitlicht sich das Vorgehen bei Konkatenationen solcher Audiosegmente, da hierfür nur Crossfades benötigt werden.

Um eine koartikulationsgerechte Konkatenation der zu verkettenden Audiosegmentbereiche zu erzielen, werden mit Hilfe einer Konkatenationseinrichtung 111 die Konkatenationsmomente zweier aufeinanderfolgender Audiosegmentbereiche wie folgt festgelegt:
- Soll ein Audiosegmentbereich zu Synthetisierung des Anfanges der eingegebenen Lautfolge/Phonfolge (Schritt 1) verwendet werden, so ist aus dem Inventar ein Audiosegmentbereich zu wählen, das den Anfang einer Lautfolge/Phonfolge wiedergibt und mit einem zeitlich nachgelagerten Audiosegmentbereich zu verketten (siehe Figur 3c und Schritt 3 in Figur 4).
- Bei der Konkatenation eines zweiten Audiosegmentbereiches an einen zeitlich vorgelagerten ersten Audiosegmentbereich ist zu unterscheiden, ob der zweite Audiosegmentbereich mit der Wiedergabe eines statischen Lautes/Phons oder eines dynamischen Lautes/Phons beginnt, um die Wahl des Momentes der Konkatenation entsprechend zu treffen (Schritt 6).
- Beginnt der zweite Audiosegmentbereich mit einem statischen Laut/Phon, wird die Konkatenation in Form eines Crossfades durchgeführt, wobei der Moment der Konkatenation im zeitlich hinteren Bereich des ersten Audiosegmentbereiches und im zeitlich vorderen Bereich des zweiten Audiosegmentbereiches gelegt wird, wodurch sich diese beiden Bereiche bei der Konkatenation überlappen oder wenigstens unmittelbar aneinandergrenzen (siehe Figuren 3bI, 3cI, 3dl und 3eI, Konkatenation mittels Crossfade).
- Beginnt der zweite Audiosegmentbereich mit einem dynamischen Laut/Phon, wird die Konkatenation in Form eines Hardfades durchgeführt, wobei der Moment der Konkatenation zeitlich unmittelbar hinter dem zeitlich hinteren Bereich des ersten Audiosegmentbereiches und zeitlich unmittelbar vor dem zeitlich vorderen Bereich des zweiten Audiosegmentbereiches gelegt wird (siehe Figuren 3bII, 3cII, 3dll und 3eII, Konkatenation mittels Hardfade).

Auf diese Weise können aus diesen ursprünglich verfügbaren Audiosegmentbereichen neue Audiosegmente erzeugt werden, die mit der Wiedergabe eines statischen Lautes/Phons beginnen. Dies erreicht man, indem Audiosegmentbereiche, die mit der Wiedergabe eines dynamischen Lautes/Phons beginnen, zeitlich nachgelagert mit Audiosegmentbereichen, die mit der Wiedergabe eines statischen Lautes/Phons beginnen, verkettet werden. Dies vergrößert zwar die Zahl der Audiosegmente bzw. den Umfang des inverters, kann aber bei der Erzeugung synthetisierter Sprachdaten einen rechentechnischen Vorteil darstellen, da weniger einzelne Konkatenationen zur Erzeugung einer Lautfolge/Phonemfolge erforderliche sind und Konkatenationen nur noch in Form eines Crossfades durchgeführt werden müssen. Vorzugsweise werden die so erzeugten neuen verketteten Audiosegmente der Datenbank 107 oder einer anderen Speichereinheit 113 zugeführt.

Ein weiterer Vorteil dieser Verkettung der ursprüngliche Audiosegmentbereiche zu neuen längeren Audiosegmenten ergibt sich, wenn sich beispielsweise eine Folge von Lauten/Phonen in der eingegebenen Lautfolge/Phonfolge häufig wiederholt. Dann kann auf eines der neuen entsprechend verketteten Audiosegmente zurückgegriffen werden und es ist nicht notwendig, bei jedem Auftreten dieser Folge von Lauten/Phonen eine erneute Konkatenation der ursprünglich vorhandenen Audiosegmentbereiche durchzuführen. Vorzugsweise sind bei der Speicherung solcher verketteten Audiosegmente auch übergreifende Koartikulationseffekte zu erfassen bzw. spezifische Koartikulationseffekte in Form zusätzlicher Daten dem gespeicherten verketteten Audiosegment zuzuordnen.

Soll ein Audiosegmentbereich zur Synthetisierung des Endes der eingegebenen Lautfolge/Phonfolge verwendet werden, so ist aus dem Inventar ein Audiosegmentbereich zu wählen, der ein Ende einer Lautfolge/Phonfolge wiedergibt und mit einem zeitlich vorgelagerten Audiosegmentbereich zu verketten (siehe Figur 3e und Schritt 8 in Figur 4).

Die einzelnen Audiosegmente werden in der Datenbank 107 kodiert gespeichert, wobei die kodierte Form der Audiosegmente neben der Wellenform des jeweiligen Audiosegmentes angeben kann, welche Teile von Lautfolgen/Phonfolgen das jeweilige Audiosegment wiedergibt, welche Art der Konkatenation (z.B. Hardfade, linearer oder exponentieller Crossfade) mit welchem zeitlich nachfolgenden Audiosegmentbereich durchzuführen ist und zu welchem Moment die Konkatenation mit welchem zeitlich nachfolgenden Audiosegmentbereich stattfindet. Vorzugsweise enthält die kodierte Form der Audiosegmente auch Informationen bezüglich der Prosodie, übergeordneten Koartikulationen und Übergangsfunktionen, die verwendet werden, um eine zusätzliche Verbesserung der Sprachqualität zu erzielen.

Bei der Wahl der Audiosegmentbereiche zur Synthetisierung der eingegebenen Lautfolge/Phonfolge werden als zeitlich nachgelagerte Audiosegmentbereiche solche gewählt, die den Eigenschaften der jeweils zeitlich vorgelagerten Audiosegmentbereiche, u.a. Konkatenationsart und Konkatenationsmoment, entsprechen. Nachdem die jeweils Teile der Lautfolge/Phonfolge wiedergebenden Audiosegmentbereiche aus der Datenbank 107 oder der vorgeschalteten Syntheseeinrichtung 108 gewählt wurden, erfolgt die Verkettung zweier aufeinanderfolgender Audiosegmentbereiche mit Hilfe der Konkatenationseinrichtung 111 folgendermaßen. Es werden die Wellenform, die Konkatenationsart, der Konkatenationsmoment sowie evtl. zusätzliche Informationen des ersten Audiosegmentbereiches und des zweiten Audiosegmentbereiches aus der Datenbank oder der Syntheseeinrichtung (Figur 3b und Schritt 10 und 11) geladen. Vorzugsweise werden bei der oben erwähnten Wahl der Audiosegmentbereiche solche Audiosegmentbereiche gewählt, die hinsichtlich ihrer Konkatenationsart und ihres Konkatenationsmoments zu einander passen. In diesem Fall ist das Laden der Informationen bezüglich der Konkatenationsart und des Konkatenationsmomentes des zweiten Audiosegmentbereiches nicht mehr notwendig.

Zur Konkatenation der beiden Audiosegmentbereiche werden die Wellenform des ersten Audiosegmentbereiches in einem zeitlich hinteren Bereich und die Wellenform des zweiten Audiosegmentbereiches in einem zeitlich vorderen Bereich jeweils mit geeigneten Übergangsfunktionen bearbeitet, z.B. mit einer geeigneten Gewichtungsfunktion multipliziert (siehe Figur 3b, Schritt 12 und 13). Die Längen des zeitlich hinteren Bereiches des ersten Audiosegmentbereiches und des zeitlich vorderen Bereiches des zweiten Audiosegmentbereiches ergeben sich aus der Konkatenationsart und zeitlichen Lage des Konkatenationsmomentes, wobei diese Längen auch in der kodierten Form der Audiosegmente in der Datenbank gespeichert werden können.

Sind die beiden Audiosegmentbereiche mit einem Crossfade zu verketten, werden diese entsprechend dem jeweiligen Konkatenationsmoment überlappend addiert (siehe Figuren 3bl, 3cI, 3dI und 3eI, Schritt 15). Vorzugsweise ist hierbei ein linearer symmetrischer Crossfade zu verwenden, es kann aber auch jede andere Art eines Crossfades oder jede Art von Übergangsfunktionen eingesetzt werden. Ist eine Konkatenation in Form eines Hardfades durchzuführen, werden die beiden Audiosegmentbereiche nicht überlappend hintereinander verbunden (siehe Figur 3bII, 3cII, 3dll und 3ell, Schritt 15). Wie in Figur 3bII zu sehen ist, werden hierbei die beiden Audiosegmentbereiche zeitlich unmittelbar hintereinander angeordnet. Um die so erzeugten synthetisierten Sprachdaten weiterverarbeiten zu können, werden diese vorzugsweise in einer dritten Speichereinheit 115 abgelegt

Für die weitere Verkettung mit nachfolgenden Audiosegmentbereichen werden die bisher verketteten Audiosegmentbereiche als erster Audiosegmentbereich betrachtet (Schritt 16) und der oben beschriebenen Verkettungsprozeß solange wiederholt, bis die gesamte Lautfolge/Phonfolge synthetisiert wurde.

Zur Verbesserung der Qualität der synthetisierten Sprachdaten sind vorzugsweise auch die prosodischen und zusätzlichen Informationen, die zusätzlich zu der Lautfolge/Phonfolge eingegeben werden, bei der Verkettung der Audiosegmentbereiche zu berücksichtigen. Mit Hilfe bekannter Verfahren können die Frequenz, Dauer, Amplitude und/oder spektralen Eigenschaften der Audiosegmentbereiche vor und/oder nach deren Konkatenation so verändert werden, daß die synthetisierten Sprachdaten eine natürliche Wort- und/oder Satzmelodie aufweisen (Schritte 14, 17 oder 18). Hierbei ist es zu bevorzugen, Konkatenationsmomente an Stellen der Audiosegmentbereiche zu wählen, an denen diese in einer oder mehrerer geeigneter Eigenschaften übereinstimmen.

Um die Übergänge zwischen zwei aufeinander folgenden Audiosegmentbereichen zu optimieren, ist zusätzlich die Bearbeitung der beiden Audiosegmentbereiche mit Hilfe geeigneter Funktionen im Bereich des Konkatenationsmomentes vorgesehen, um u.a. die Frequenzen, Dauern, Amplituden und spektralen Eigenschaften anzupassen. Des weiteren erlaubt es die Erfindung, auch übergeordnete akustische Phänomene einer realen Sprache, wie z.B. übergeordnete Koartikulationseffekte oder Sprachstil (u.a. Flüstern, Betonung, Gesangsstimme, Falsett, emotionaler Ausdruck) bei der Synthetisierung der Lautfolge/Phonfolgen zu berücksichtigen. Hierfür werden Informationen, die solche übergeordnete Phänomene betreffen, zusätzlich in kodierter Form mit den entsprechenden Audiosegmenten gespeichert, um so bei der Auswahl der Audiosegmentbereiche nur solche zu wählen, die den übergeordneten Koartikulationseigenschaften der zeitlich vor- und/oder nachgelagerten Audiosegmentbereichen entsprechen.

Die so erzeugten synthetisierten Sprachdaten haben vorzugsweise eine Form, die es unter Verwendung einer Ausgabeeinheit 117 erlaubt, die Sprachdaten in akustische Sprachsignale umzuwandeln und die Sprachdaten und/oder Sprachsignale auf einem akustischen, optischen, magnetischen oder elektrischen Datenträger zu speichern (Schritt 19).

Im allgemeinen werden Inventarelemente durch die Aufnahme von real gesprochener Sprache erzeugt. In Abhängigkeit des Trainingsgrades des inventaraufbauenden Sprechers, d.h. seiner Fähigkeit die aufzunehmende Sprache zu kontrollieren (z.B. die Tonhöhe der Sprache zu kontrollieren oder exakt auf einer Tonhöhe zu sprechen), ist es möglich, gleiche oder ähnliche Inventarelemente zu erzeugen, die verschobene Grenzen zwischen den Solo-Artikulationsbereichen und Koartikulationsbereichen haben. Dadurch ergeben sich wesentlich mehr Möglichkeiten, die Konkatenationspunkte an verschiedenen Stellen zu plazieren. In der Folge kann die Qualität einer zu synthetisierenden Sprache deutlich verbessert werden.

Mit dieser Erfindung ist es erstmals möglich synthetisierte Sprachsignale durch eine koartikulationsgerechte Konkatenation einzelner Audiosegmentbereiche zu erzeugen, da der Moment der Konkatenation in Abhängigkeit der jeweils zu verkettenden Audiosegmentbereiche gewählt wird. Auf diese Weise kann eine synthetisierte Sprache erzeugt werden, die vom einer natürlichen Sprache nicht mehr zu unterscheiden ist. Im Gegensatz zu bekannten Verfahren oder Vorrichtungen werden die hier verwendeten Audiosegmente nicht durch ein Einsprechen ganzer Worte erzeugt, um eine authentische Sprachqualität zu gewährleisten. Daher ist es mit dieser Erfindung möglich, synthetisierte Sprache beliebigen Inhalts in der Qualität einer real gesprochenen Sprache zu erzeugen.

Obwohl diese Erfindung am Beispiel der Sprachsynthese beschrieben wurde, ist die Erfindung nicht auf den Bereich der synthetisierten Sprache beschränkt, sondern kann zu Synthetisierung beliebiger akustischer Daten, bzw. beliebiger Schallereignisse verwendet werden. Daher ist diese Erfindung auch für eine Erzeugung und/oder Bereitstellung von synthetisierten Sprachdaten und/oder Sprachsignale für beliebige Sprachen oder Dialekte sowie auch zur Synthese von Musik einsetzbar.

## Patentansprüche

1. Verfahren zur koartikulationsgerechten Konkatenation von Audiosegmenten, um synthetisierte akustische Daten zu erzeugen, die eine Folge konkatenierter Laute wiedergeben, mit folgenden Schritten:
- Auswahl von wenigstens zwei Audiosegmenten, die Bereiche enthalten, die jeweils einen Teil eines Lautes oder einen Teil der Lautfolge wiedergeben,
**gekennzeichnet durch** die Schritte:
- Festlegen eines zu verwendenden Bereiches eines zeitlich vorgelagerten Audiosegments,
- Festlegen eines zu verwendenden Bereiches eines zeitlich nachgelagerten Audiosegments, der zeitlich mit dem zeitlich nachgelagerten Audiosegment beginnt und mit dem auf den zuerst verwendeten Soloartikulationsbereich folgenden Koartikulationsbereich des zeitlich nachgelagerten Audiosegments endet,
- wobei die Dauer und Lage der zu verwendenden Bereiche in Abhängigkeit der vor- und nachgelagerten Audiosegmente bestimmt wird, und
- Konkatenieren des festgelegten Bereiches des zeitlich vorgelagerten Audiosegments mit dem festgelegten Bereich des zeitlich nachgelagerten Audiosegments, indem der Moment der Konkatenation in Abhängigkeit von Eigenschaften des verwendeten Bereiches des zeitlich nachgelagerten Audiosegments in einen Bereich gelegt wird, der zeitlich unmittelbar vor dem verwendeten Bereich des zeitlich nachgelagerten Audiosegments beginnt und mit diesem endet.

2. Verfahren nach Anspruch 1, **dadurch gekennzeichnet, daß**
- der Moment der Konkatenation in einen Bereich gelegt wird, der in der Umgebung der Grenzen des zuerst zu verwendenden Soloartikulationsbereichs des zeitlich nachgelagerten Audiosegments liegt, wenn dessen zu verwendender Bereich am Anfang einen statischen Laut wiedergibt, und
- ein zeitlich hinterer Bereich des zu verwendenden Bereiches des zeitlich vorgelagerten Audiosegments und ein zeitlich vorderer Bereich des zu verwendenden Bereiches des zeitlich nachgelagerten Audiosegments mit geeigneten Übergangsfunktionen bearbeitet und überlappend addiert werden (Crossfade), wobei die Übergangsfunktionen und die Länge eines Überlappungsbereichs der beiden Bereiche in Abhängigkeit der zu konkatenierenden Audiosegmente bestimmt werden.

3. Verfahren nach Anspruch 1 oder 2, **dadurch gekennzeichnet, daß**
- der Moment der Konkatenation in einen Bereich gelegt wird, der zeitlich unmittelbar vor dem zu verwendenden Bereich des zeitlich nachgelagerten Audiosegments liegt, wenn dessen verwendeter Bereich am Anfang einen dynamischen Laut wiedergibt, und
- ein zeitlich hinterer Bereich des zu verwendenden Bereiches des zeitlich vorgelagerten Audiosegments und ein zeitlich vorderer Bereich des zu verwendenden Bereiches des zeitlich nachgelagerten Audiosegments mit geeigneten Übergangsfunktionen bearbeitet und nicht überlappend verbunden werden (Hardfade), wobei die Übergangsfunktionen in Abhängigkeit der zu synthetisierenden akustischen Daten bestimmt werden.

4. Verfahren nach einem der Ansprüche 1 bis 3, **dadurch gekennzeichnet, daß** für einen Laut oder einen Teil der Folge konkatenierter Laute am Anfang der konkatenierten Lautfolge ein Bereich eines Audiosegmentes ausgewählt wird, so daß der Anfang des Bereiches die Eigenschaften des Anfangs der konkatenierten Lautfolge wiedergibt.

5. Verfahren nach einem der Ansprüche 1 bis 4, **dadurch gekennzeichnet, daß** für einen Laut oder einen Teil der Folge konkatenierter Laute am Ende der konkatenierten Lautfolge ein Bereich eines Audiosegmentes ausgewählt wird, so daß das Ende des Bereiches die Eigenschaften des Endes der konkatenierten Lautfolge wiedergibt.

6. Verfahren nach einem der Ansprüche 1 bis 5, **dadurch gekennzeichnet, daß** die zu synthetisierenden Sprachdaten in Gruppen zusammengefaßt werden, die jeweils durch ein einzelnes Audiosegment beschrieben werden.

7. Verfahren nach einem der Ansprüche 1 bis 6, **dadurch gekennzeichnet, daß** für den zeitlich nachgelagerten Audiosegmentbereich ein Audiosegmentbereich gewählt wird, der die größte Anzahl aufeinanderfolgender Teile der Laute der Lautfolge wiedergibt, um bei der Erzeugung der synthetisierten akustischen Daten die kleinste Anzahl von Audiosegmentbereichen zu verwenden.

8. Verfahren nach einem der Ansprüche 1 bis 7, **dadurch gekennzeichnet, daß** eine Bearbeitung der verwendeten Bereiche einzelner Audiosegmente mit Hilfe geeigneter Funktionen in Abhängigkeit von Eigenschaften der konkatenierten Lautfolge durchgeführt wird, wobei die Eigenschaften eine Veränderung der Frequenz, der Dauer, der Amplitude oder des Spektrums sein können.

9. Verfahren nach einem der Ansprüche 1 bis 8, **dadurch gekennzeichnet, daß** eine Bearbeitung der verwendeten Bereiche einzelner Audiosegmente mit Hilfe geeigneter Funktionen in einem Bereich durchgerührt wird, in dem der Moment der Konkatenation liegt, wobei die Funktionen eine Veränderung der Frequenz, der Dauer, der Amplitude oder des Spektrums betreffen können.

10. Verfahren nach einem der Ansprüche 1 bis 9, **dadurch gekennzeichnet, daß** der Moment der Konkatenation an Stellen in den zu verwendenden Bereichen des zeitlich vorgelagerten und/oder des zeitlich nachgelagerten Audiosegments gelegt wird, an denen die beiden verwendeten Bereiche hinsichtlich einer oder mehrerer geeigneter Eigenschaften übereinstimmen, wobei die Eigenschaften Nullstellen, Amplitudenwerte, Steigungen, Ableitungen beliebigen Grades, Spektren, Tonhöhen, Amplitudenwerte in einem Frequenzbereich, Lautstärke, Sprachstil, Sprachemotion, oder andere im Lautklassifizierungsschema betrachtete Eigenschaften sein können.

11. Verfahren nach einem der Ansprüche 1 bis 10, **dadurch gekennzeichnet, daß**
- die Auswahl der verwendeten Bereiche einzelner Audiosegmente, deren Bearbeitung, deren Variation sowie deren Konkatenation zusätzlich unter Verwendung heuristischen Wissens durchgeführt wird, das durch ein zusätzlich durchgeführtes heuristisches Verfahren gewonnen wird.

12. Verfahren nach einem der Ansprüche 1 bis 11, **dadurch gekennzeichnet, daß**
- die zu synthetisierenden akustischen Daten Sprachdaten und die Laute Phone sind.

13. Verfahren nach einem der Ansprüche 2 bis 12, **dadurch gekennzeichnet, daß**
- die statischen Laute Vokale, Diphtonge, Liquide, Vibranten, Frikative und Nasale umfassen.

14. Verfahren nach einem der Ansprüche 3 bis 13, **dadurch gekennzeichnet, daß**
- die dynamischen Laute Plosive, Affrikate, Glottalstops und geschlagenen Laute umfassen.

15. Verfahren nach einem der Ansprüche 1 bis 14, **dadurch gekennzeichnet, daß**
- eine Umwandlung der synthetisierten akustischen Daten in akustische Signale und/oder Sprachsignale durchgeführt wird.

16. Vorrichtung zur koartikulationsgerechten Konkatenation von Audiosegmenten, um synthetisierte akustische Daten zu erzeugen, die eine Folge von Lauten wiedergeben, mit:
- einer Datenbank (107), in der Audiosegmente gespeichert sind, die jeweils Teile eines Lautes oder Teile einer Folge von (konkatenierten) Lauten wiedergeben
- und/oder einer beliebigen vorgeschalteten Syntheseeinrichtung (108), die Audiosegmente liefert,
- einer Einrichtung (105) zur Auswahl von wenigstens zwei Audiosegmenten aus der Datenbank (107) und/oder der vorgeschalteten Syntheseeinrichtung (108), und
- einer Einrichtung (111) zur der Audiosegmente, **dadurch gekennzeichnet, daß** die Konkatenationseinrichtung (111) dazu ungepaßt ist,
- einen zu verwendenden Bereiches eines zeitlich vorgelagerten Audiosegments zu definieren,
- einen zu verwendenden Bereiches eines zeitlich nachgelagerten Audiosegments in einem Bereich zu definieren, der mit dem zeitlich nachgelagerten Audiosegment beginnt und zeitlich nach einem auf den zuerst verwendeten Soloartikulationsbereich folgenden Koartikulationsbereich des zeitlich nachgelagerten Audiosegmentes endet,
- die Dauer und Lage der verwendeten Bereiche in Abhängigkeit der vor- und nachgelagerten Audiosegmente zu bestimmen, und
- den verwendeten Bereich des zeitlich vorgelagerten Audiosegments mit dem verwendeten Bereich des zeitlich nachgelagerten Audiosegments durch Definition des Momentes der Konkatenation in Abhängigkeit von Eigenschaften des verwendeten Bereiches des zeitlich nachgelagerten Audiosegments in einem Bereich zu konkatenieren, der zeitlich unmittelbar vor dem verwendeten Bereich des zeitlich nachgelagerten Audiosegments beginnt und mit diesem endet.

17. Vorrichtung nach Anspruch 16, **dadurch gekennzeichnet, daß** die Konkatenationeinrichtung (111) umfaßt:
- Einrichtungen zur Konkatenation des verwendeten Bereiches des zeitlich vorgelagerten Audiosegments mit dem verwendeten Bereich des zeitlich nachgelagerten Audiosegment, dessen verwendeter Bereich am Anfang einen statischen Laut wiedergibt, in der Umgebung der Grenzen des zuerst auftretenden Soloartikulationsbereichs des verwendeten Bereiches des zeitlich nachgelagerten Audiosegments,
- Einrichtungen zur Bearbeitung eines zeitlich hinteren Bereiches des verwendeten Bereiches des zeitlich vorgelagerten Audiosegments und eines zeitlich vorderen Bereiches des verwendeten Bereiches des zeitlich nachgelagerten Audiosegments mit geeigneten Übergangsfunktionen, und
- Einrichtungen zur überlappenden Addition der beiden Bereiche in einem von den zu konkatenierenden Audiosegmenten abhängenden Überlappungsbereich (Crossfade), wobei die Übergangsfunktionen und die Länge eines Überlappungsbereiches der beiden Bereiche in Abhängigkeit der zu synthetisierenden akustischen Daten bestimmt werden.

18. Vorrichtung nach Anspruch 16 oder 17, **dadurch gekennzeichnet, daß** die Konkatenationeinrichtung (111) umfaßt:
- Einrichtungen zur Konkatenation des verwendeten Bereiches des zeitlich vorgelagerten Audiosegments mit dem verwendeten Bereich des zeitlich nachgelagerten Audiosegment, dessen verwendeter Bereich am Anfang einen dynamischen Laut wiedergibt, zeitlich unmittelbar vor dem verwendeten Bereich des zeitlich nachgelagerten Audiosegments,
- Einrichtungen zur Bearbeitung eines zeitlich hinteren Bereiches des verwendeten Bereiches des zeitlich vorgelagerten Audiosegments und eines zeitlich vorderen Bereiches des verwendeten Bereiches des zeitlich nachgelagerten Audiosegments mit geeigneten Übergangsfunktionen, wobei die Übergangsfunktionen in Abhängigkeit der zu synthetisierenden akustischen Daten bestimmt werden, und
- Einrichtungen zur nicht überlappenden Verbindung der Audiosegmente.

19. Vorrichtung nach einem der Ansprüche 16 bis 18, **dadurch gekennzeichnet, daß** die Datenbank (107) Audiosegmente enthält oder die vorgeschaltete Syntheseeinrichtung (108) Audiosegmente liefert, die Bereiche enthalten, die zu Beginn einen Laut oder einen Teil der konkatenierten Lautfolge am Anfang der konkatenierten Lautfolge wiedergibt.

20. Vorrichtung nach einem der Ansprüche 16 bis 19, **dadurch gekennzeichnet, daß** die Datenbank (107) Audiosegmente enthält oder die vorgeschaltete Syntheseeinrichtung (108) Audiosegmente liefert, die Bereiche enthalten, deren Ende einen Laut oder einen Teil der konkatenierten Lautfolge am Ende der konkatenierten Lautfolge wiedergibt.

21. Vorrichtung nach einem der Ansprüche 16 bis 19, **dadurch gekennzeichnet, daß** die Datenbank (107) eine Gruppe von Audiosegmenten enthält oder die vorgeschaltete Syntheseeinrichtung (108) Audiosegmente liefert, die Bereiche enthalten, deren Anfänge jeweils nur einen statischen Laut wiedergeben.

22. Vorrichtung nach einem der Ansprüche 16 bis 21, **dadurch gekennzeichnet, daß** die Konkatenationseinrichtung (111) umfaßt:
- Einrichtungen zur Erzeugung weiterer Audiosegmente durch Konkatenation von Bereichen von Audiosegmenten, wobei die Anfänge der Bereiche jeweils einen statischen Laut wiedergeben, jeweils mit einem Bereich eines zeitlich nachgelagerten Audiosegment, dessen verwendeter Bereich am Anfang einen dynamischen Laut wiedergibt, und
- eine Einrichtung, die die weiteren Audiosegmente der Datenbank (107) oder der Auswahleinrichtung (105) zuführt.

23. Vorrichtung nach einem der Ansprüche 16 bis 22, **dadurch gekennzeichnet, daß** die Auswahleinrichtung (105) geeignet ist, bei der Auswahl der Audiosegmentbereiche aus der Datenbank (107) oder der vorgeschalteten Syntheseeinrichtung (108), die Audiosegmentbereiche auszuwählen, die jeweils die meisten aufeinanderfolgenden Teile der konkatenlerten Laute der konkatenierten Lautfolge wiedergeben.

24. Vorrichtung nach einem der Ansprüche 16 bis 23, **dadurch gekennzeichnet, daß** die Konkatenationseinrichtung (111) Einrichtungen zur Bearbeitung der verwendeten Bereiche einzelner Audiosegmente mit Hilfe geeigneter Funktionen in Abhängigkeit von Eigenschaften der konkatenierten Lautfolge aufweist, wobei die Funktionen eine Veränderung der Frequenz, der Dauer, der Amplitude oder des Spektrums betreffen können.

25. Vorrichtung nach einem der Ansprüche 16 bis 24, **dadurch gekennzeichnet, daß**
- die Konkatenationseinrichtung (111) Einrichtungen zur Bearbeitung der verwendeten Bereiche einzelner Audiosegmente mit Hilfe geeigneter Funktionen in einem den Moment der Konkatenation umfassenden Bereich aufweist, wobei die Funktionen eine Veränderung der Frequenz, der Dauer, der Amplitude oder des Spektrums betreffen können.

26. Vorrichtung nach einem der Ansprüche 16 bis 25, **dadurch gekennzeichnet, daß**
- die Konkatenationseinrichtung (111) Einrichtungen zur Auswahl des Momentes der Konkatenation bei einer Stelle in den verwendeten Bereichen des zeitlich vorgelagerten und/oder des zeitlich nachgelagerten Audiosegments aufweist, an denen die beiden verwendeten Bereiche hinsichtlich einer oder mehrerer geeigneter Eigenschaften übereinstimmen, wobei die Eigenschaften Nullstellen, Amplitudenwerte, Steigungen, Ableitungen beliebigen Grades, Spektren, Tonhöhen, Amplitudenwerte in einem Frequenzbereich, Lautstärke, Sprachstil, Sprachemotion, oder andere im Lautklassifizierungsschema betrachtete Eigenschaften sein können.

27. Vorrichtung nach einem der Ansprüche 16 bis 26, **dadurch gekennzeichnet, daß**
- die Auswahtelnrichtung (105) Einrichtungen zur Implementation heuristischen Wissens umfaßt, das die Auswahl der verwendeten Bereiche der einzelnen Audiosegmente, deren Bearbeitung, deren Variation sowie deren Konkatenation betrifft.

28. Vorrichtung nach einem der Ansprüche 16 bis 27, **dadurch gekennzeichnet, daß**
- die Datenbank (107) Audiosegmente enthält oder die vorgeschaltete Syntheseeinrichtung (108) Audiosegmente liefert, die Bereiche enthalten, die jeweils wenigstens einen Teil eines Lautes bzw. Phons, einen Laut bzw. ein Phon, Teile von Lautfolgen bzw. Polyphonen oder Lautfolgen bzw. Polyphone wiedergeben.

29. Vorrichtung nach einem der Ansprüche 17 bis 28, **dadurch gekennzeichnet, daß**
- die Datenbank (107) Audiosegmente enthält oder die vorgeschaltete Syntheseeinrichtung (108) Audiosegment liefert, bei denen ein statischer Laut einem statischen Phon entspricht und Vokale, Diphtonge, Liquide, Vibranten, Frikative und Nasele umfaßt.

30. Vorrichtung nach einem der Ansprüche 18 bis 29, **dadurch gekennzeichnet, daß**
- die Datenbank (107) Audiosegmente enthält oder die vorgeschaltete Syntheseeinrichtung (108) Audiosegmente liefert, bei denen ein dynamischer Laut einem dynamischen Phon entspricht und Plosive, Affrikate, Glottalstops und geschlagene Laute umfaßt

31. Vorrichtung nach einem der Ansprüche 16 bis 30, **dadurch gekennzeichnet, daß**
- die Konkatenationseinrichtung (111) geeignet ist, um durch Konkatenation von Audiosegmenten synthetisierte Sprachdaten zu erzeugen.

32. Vorrichtung nach einem der Ansprüche 16 bis 31, **dadurch gekennzeichnet, daß**
- Einrichtungen (117) zur Umwandlung der synthetisierten akustischen Daten in akustische Signale und/oder Sprachsignale vorhanden sind.

33. Datenträger, der ein Computerprogramm zur koartikulationsgerechten Konkatenation von Audiosegmenten enthält, um synthetisierte akustische Daten zu erzeugen, die eine Folge konkatenierter Laute wiedergeben, mit folgenden Schritten:
- Auswahl von wenigstens zwei Audiosegmenten, die Bereiche enthalten, die jeweils einen Teil eines Lautes oder einen Teil der Folge konkatenierter Laute wiedergeben, **gekennzeichnet durch** die Schritte:
- Festlegen eines zu verwendenden Bereiches eines zeitlich vorgelagerten Audiosegments,
- Festlegen eines zu verwendenden Bereiches eines zeitlich nachgelagerten Audiosegments, der zeitlich mit dem zeitlich nachgelagerten Audiosegment beginnt und mit dem auf den zuerst verwendeten Soloartikulationsbereich folgenden Koartikulationsbereich des zeitlich nachgelagerten Audiosegments endet,
- wobei die Dauer und Lage der zu verwendenden Bereiche in Abhängigkeit der vor- und nachgelagerten Audiosegmente bestimmt wird, und
- Konkatenieren des festgelegten Bereiches des zeitlich vorgelagerten Audiosegments mit dem festgelegten Bereich des zeitlich nachgelagerten Audiosegments, indem der Moment der Konkatenation in Abhängigkeit von Egenschaften des zu verwendenden Bereiches des zeitlich nachgelagerten Audiosegments in einen Bereich gelegt wird, der zeitlich unmittelbar vor dem zu verwendenden Bereich des nachgelagerten Audiosegments beginnt und mit diesem endet.

34. Datenträger nach Anspruch 33, **dadurch gekennzeichnet, daß** das Computerprogramm den Moment der Konkatenation des verwendeten Bereiches des zweiten Audiosegmentes mit dem verwendeten Bereich des ersten Audiosegment so wählt, daß
- der Moment der Konkatenation in einen Bereich gelegt wird, der in der Umgebung der Grenzen des zuerst verwendeten Soloartikulationsbereichs des zeitlich nachgelagerten Audiosegments liegt, wenn dessen verwendeter Bereich am Anfang einen statischen Laut wiedergibt, und
- ein zeitlich hinterer Bereich des verwendeten Bereiches des zeitlich vorgelagerten Audiosegments und ein zeitlich vorderer Bereich des verwendeten Bereiches des zeitlich nachgelagerten Audiosegments mit geeigneten Übergangsfunktionen bearbeitet und überlappend addiert werden (Crossfade), wobei Übergangsfunktionen und die Länge eines Überlappungsbereichs der beiden Bereiche in Abhängigkeit der zu konkatenierenden Audiosegmente bestimmt wird.

35. Datenträger nach Anspruch 33 oder 34, **dadurch gekennzeichnet, daß** das Computerprogramm den Moment der Konkatenation des verwendeten Bereiches des zweiten Audiosegmentes mit dem verwendeten Bereich des ersten Audiosegmentes so wählt, daß
- der Moment der Konkatenation in einen Bereich gelegt wird, der zeitlich unmittelbar vor dem verwendeten Bereich des zeitlich nachgelagerten Audiosegments liegt, wenn dessen verwendeter Bereich am Anfang einen dynamischen Laut wiedergibt, und
- ein zeitlich hinterer Bereich des verwendeten Bereiches des zeitlich vorgelagerten Audiosegments und ein zeitlich vorderer Bereich des verwendeten Bereiches des zeitlich nachgelagerten Audiosegments mit geeigneten Übergangsfunktionen bearbeitet und nicht überlappend verbunden werden (Hardfade), wobei die Übergangsfunktionen in Abhängigkeit der zu konkatenierenden Audiosegmente bestimmt werden.

36. Datenträger nach einem der Ansprüche 33 bis 35, **dadurch gekennzeichnet, daß** das Computerprogramm für einen Laut oder einen Teil der Folge konkatenierter Laute am Anfang der konkatenierten Lautfolge einen Bereich eines Audiosegments auswählt, dessen Anfang die Eigenschaften des Anfangs der konkatenierten Lautfolge wiedergibt

37. Datenträger nach einem der Ansprüche 33 bis 36, **dadurch gekennzeichnet, daß** das Computerprogramm für einen Laut oder einen Teil der Folge konkatenierter Laute am Ende der konkatenierten Lautfolge einen Bereich eines Audiosegments auswählt, dessen Ende die Eigenschaften des Endes der konkatenierten Lautfolge wiedergibt.

38. Datenträger nach einem der Ansprüche 33 bis 37, **dadurch gekennzeichnet, daß** das Computerprogramm eine Bearbeitung der verwendeten Bereiche einzelner Audiosegmente mit Hilfe geeigneter Funktionen in Abhängigkeit von Eigenschaften der Lautfolge durchführt, wobei die Funktionen u.a. eine Veränderung der Frequenz, der Dauer, der Amplitude oder des Spektrums betreffen können.

39. Datenträger nach einem der Ansprüche 33 bis 38, **dadurch gekennzeichnet, daß** das Computerprogramm für den zeitlich nachgelagerten Audiosegmentbereich einen Audiosegmentbereich wählt, der die größte Anzahl aufeinanderfolgender Teile der konkatenierter Laute der Lautfolge wiedergibt, um bei der Erzeugung der synthetisierten akustischen Daten die kleinste Anzahl von Audiosegmentbereichen zu verwenden.

40. Datenträger nach einem der Ansprüche 33 bis 39, **dadurch gekennzeichnet, daß** das Computerprogramm eine Bearbeitung der verwendeten Bereiche einzelner Audiosegmente mit Hilfe geeigneter Funktionen in einem Bereich durchführt, in dem der Moment der Konkatenation liegt, wobei die Funktionen u.a. eine Veränderung der Frequenz, der Dauer, der Amplitude oder des Spektrums betreffen können.

41. Datenträger nach einem der Ansprüche 33 bis 40, **dadurch gekennzeichnet, daß** Computerprogramm den Moment der Konkatenation bei einer Stelle in den verwendeten Bereichen des ersten und/oder des zweiten Audiosegmentes festlegt, an denen die beiden verwendeten Bereiche hinsichtlich einer oder mehrerer geeigneter Eigenschaften übereinstimmen, wobei die Eigenschaften u.a. Nullstellen, Amplitudenwerte, Steigungen, Ableitungen beliebigen Grades, Spektren, Tonhöhen, Amplitudenwerte in einem Frequenzbereich, Lautstärke, Sprachstil, Sprachemotion, oder andere im Lautklassifizierungsschema betrachtete Eigenschaften sein können.

42. Datenträger nach einem der Ansprüche 33 bis 41, **dadurch gekennzeichnet, daß** das Computerprogramm eine Implementation von heuristischem Wissen durchführt, das die Auswahl der verwendeten Bereiche der einzelnen Audiosegmente, deren Bearbeitung, deren Variation sowie deren Konkatenation betrifft.

43. Datenträger nach einem der Ansprüche 33 bis 42, **dadurch gekennzeichnet, daß** das Computerprogramm zur Erzeugung synthetisierter Sprachdaten geeignet ist, wobei die Laute Phone sind.

44. Datenträger nach einem der Ansprüche 34 bis 42, **dadurch gekennzeichnet, daß** das Computerprogramm zur Erzeugung statischer Laute geeignet ist, wobei die statischen Laute, Vokale, Diphtonge, Uquide, Vibranten, Frikative und Nasale umfassen.

45. Datenträger nach einem der Ansprüche 35 bis 44, **dadurch gekennzeichnet, daß** das Computerprogramm zur Erzeugung dynamischer Laute geeignet ist, wobei die dynamischen Laute Plosive, Affrikate, Glottalstops und geschlagene Laute umfassen.

46. Datenträger nach einem der Ansprüche 33 bis 45, **dadurch gekennzeichnet, daß** das Computerprogramm die synthetisierten akustischen Daten in akustische umwandelbare Daten und/oder Sprachsignale umwandelt.

47. Synthetisierte Sprachsignale, die aus einer Folge von Lauten bzw. Phonen bestehen, wobei die Sprachsignale erzeugt werden, indem:
- wenigstens zwei die Laute bzw. Phone wiedergebende Audiosegmente ausgewählt werden, und
- die Audiosegmente durch eine koartikulationsgerechte Konkatenation verkettet werden, wobei
- ein zu verwendender Bereich eines zeitlich vorgelagerten Audiosegments festgelegt wird,
- ein zu verwendender Bereich eines zeitlich nachgelagerten Audiosegments festgelegt wird, der zeitlich mit dem zeitlich nachgelagerten Audiosegment beginnt und mit dem auf den zuerst verwendeten Soloartikulationsbereich folgenden Koartikulationsbereich des zeitlich nachgelagerten Audiosegments endet,
- wobei die Dauer und Lage der zu verwendenden Bereiche in Abhängigkeit der Audiosegmente bestimmt wird, und
- die verwendeten Bereiche der Audiosegmente koartikulationsgerecht konkateniert werden, indem der Moment der Konkatenation in Abhängigkeit von Eigenschaften des verwendeten Bereiches des zeitlich nachgelagerten Audiosegments in einem Bereich festgelegt wird, der unmittelbar vor dem zu verwendenden Bereich des zeitlich nachgelagerten Audiosegments beginnt und mit diesem endet.

48. Synthetisierte Sprachsignale nach Anspruch 47, **dadurch gekennzeichnet, daß** die Sprachsignale erzeugt werden, indem
- die Audiosegmente zu einem Moment konkateniert werden, der in der Umgebung der Grenzen des zuerst auftretenden Soloartikulationsbereichs des verwendeten Bereiches des zeitlich nachgelagerten Audiosegmentes liegt, wenn der Anfang dieses Bereiches einen statischen Laut bzw. ein statisches Phon wiedergibt, wobei ein statisches Phon ein Vokal, ein Diphtong, ein Liquid, ein Frikativ, ein Vibrant oder ein Nasal ist, und
- ein zeitlich hinterer Bereich des verwendeten Bereiches des zeitlich vorgelagerten Audiosegments und ein zeitlich vorderer Bereich des verwendeten Bereiches des zeitlich nachgelagerten Audiosegments mit geeigneten Übergangsfunktionen bearbeitet und beide Bereiche überlappend addiert werden (Crossfade), wobei die Übergangsfunktionen und die Länge eines Überlappungsbereichs beiden Bereiche in Abhängigkeit der zu konkatenierenden Audiosegmente bestimmt werden.

49. Synthetisierte Sprachsignale nach Anspruch 47 oder 48, **dadurch gekennzeichnet, daß** die Sprachsignale erzeugt werden, indem
- die Audiosegmente zu einem Moment konkateniert werden, der zeitlich unmittelbar vor dem verwendeten Bereich des zeitlich nachgelagerten Audiosegmentes liegt, wenn der Anfang dieses Bereiches einen dynamischen Laut bzw. ein dynamisches Phon wiedergibt, wobei ein dynamisches Phon ein Plosiv, ein Affrikat, ein Glottalstop oder ein geschlagener Laut ist, und
- ein zeitlich hinterer Bereich des verwendeten Bereiches des zeitlich vorgelagerten Audiosegments und ein zeitlich vorderer Bereich des verwendeten Bereiches des zeitlich nachgelagerten Audiosegments mit geeigneten Übergangsfunktionen bearbeitet werden und nicht überlappend verbunden werden (Hardfade) wobei die Übergangsfunktionen in Abhängigkeit der zu konkatenierenden Audiosegmente bestimmt werden.

50. Synthetisierte Sprachsignale nach einem der Ansprüche 47 bis 49, **dadurch gekennzeichnet, daß**
- der erste Laut bzw. das erste Phon oder ein Teil der ersten Lautfolge bzw. des ersten Polyphons in der Folge durch ein Audiosegment erzeugt wird, dessen verwendeter Bereich am Anfang die Eigenschaften des Anfangs der Folge wiedergibt.

51. Synthetisierte Sprachsignale nach einem der Ansprüche 47 bis 50, **dadurch gekennzeichnet, daß**
- der letzte Laut bzw. das letzte Phon oder ein Teil der letzten Lautfolge bzw. des letzten Polyphon in der Folge durch ein Audiosegment erzeugt wird, dessen verwendeter Bereich am Ende die Eigenschaften des Endes der Folge wiedergibt.

52. Synthetisierte Sprachsignale nach einem der Ansprüche 47 bis 51, **dadurch gekennzeichnet, daß**
- die Sprachsignale erzeugt werden, indem nachgelagerte mit der Wiedergabe eines dynamischen Lautes bzw. Phons beginnenden Bereiche von Audiosegmenten mit vorgelagerten mit der Wiedergabe eines statischen Lautes bzw. Phons beginnende Bereichen von Audiosegmenten konkateniert werden.

53. Synthetisierte Sprachsignale nach einem der Ansprüche 47 bis 52, **dadurch gekennzeichnet, daß**
- die Audiosegmentbereiche ausgewählt werden, die die meisten Teile von Lauten bzw. Phonen der Folge wiedergeben, um bei der Erzeugung der Sprachsignale die minimale Anzahl von Audiosegmentbereichen zu verwenden.

54. Synthetisierte Sprachsignale nach einem der Ansprüche 47 bis 53, **dadurch gekennzeichnet, daß**
- die Sprachsignale durch Konkatenation der verwendeten Bereiche von Audiosegmenten erzeugt werden, die mit Hilfe geeigneter Funktionen in Abhängigkeit von Eigenschaften der Lautfolge bzw. Phonfolge bearbeitet werden, wobei die Funktionen u.a. eine Veränderung der Frequenz, der Dauer, der Amplitude oder des Spektrums betreffen können.

55. Synthetisierte Sprachsignale einem der Ansprüche 47 bis 54, **dadurch gekennzeichnet, daß**
- die Sprachsignale durch Konkatenation der verwendeten Bereiche von Audiosegmenten erzeugt werden, die mit Hilfe geeigneter Funktionen in Abhängigkeit von Eigenschaften der Lautfolge bzw. Phonfolge in einem Bereich bearbeitet werden, in dem der Moment der Konkatenation liegt, wobei die Funktionen u.a. eine Veränderung der Frequenz, der Dauer, der Amplitude oder des Spektrums betreffen können.

56. Synthetisierte Sprachsignale einem der Ansprüche 47 bis 55, **dadurch gekennzeichnet, daß** der Moment der Konkatenation bei einer Stelle in den verwendeten Bereichen des vorgelagerten und/oder des nachgelagerten Audiosegmentes liegt, an denen die beiden verwendeten Bereiche hinsichtlich einer oder mehrerer geeigneter Eigenschaften übereinstimmen, wobei diese Eigenschaften u.a. Nullstellen, Amplitudenwerte, Steigungen, Ableitungen beliebigen Grades, Spektren, Tonhöhen, Amplitudenwerte in einem Frequenzbereich, Lautstärke, Sprachstil, Sprachemotion, oder andere im Lautklassifizierungsschema betrachtete Eigenschaften sein können.

57. Synthetisierte Sprachsignale nach einem der Ansprüche 47 bis 56, **dadurch gekennzeichnet, daß** die Sprachsignale geeignet sind, In akustische Signale umgewandelt zu werden.

58. Tonträger, der Daten enthält, die zumindest teilweise synthetisierte akustische Daten sind, die
- mit dem Verfahren nach Anspruch 1, oder
- mit der Vorrichtung nach Anspruch 16, oder
- unter Verwendung des Datenträgers nach Anspruch 33 , oder
- die Sprachsignale nach Anspruch 47 sind.

59. Tonträger nach Anspruch 58, **dadurch gekennzeichnet, daß** die synthetisierten akustischen Daten synthetisierte Sprachdaten sind.

## Claims

1. A method for the co-articulation-specific concatenation of audio segments, in order to generate synthesised acoustical data which reproduces a sequence of concatenated sounds, comprising the following steps:
- selecting at least two audio segments which contain bands, each of which reproducing a portion of a sound or a portion of a sound sequence,
**characterised by** the steps:
- establishing a band to be used of an earlier audio segment;
- establishing a band to be used of a later audio segment, which begins with the band to be used of the later audio segment and ends with the co-articulation band of the later audio segment which follows the initially used solo articulation band;
- with the duration and position of the bands to be used being determined as a function of the earlier and later audio segments; and
- concatenating the established band of the earlier audio segment with the established band of the later audio segment, in that the instance of concatenation, as a function of properties of the used band of the later audio segment, is set in a band which begins immediately before the used band of the later audio segment and ends with same.

2. The method according to Claim 1, **characterised in that**
- the instance of concatenation is set in a band which lies in the vicinity of the boundaries of the initially to be used solo articulation band of the later audio segment, if the band of same to be used reproduces a static sound at the beginning; and
- a downstream portion of the band to be used of the earlier audio segment and an upstream portion of the band to be used of the later audio segment are processed by means of suitable transfer functions and added in an overlapping manner (cross fade), with the transfer functions and the length of an overlapping portion of the two bands being determined depending on the audio segments to be concatenated.

3. The method according to Claim 1, **characterised in that**
- the instance of concatenation is set in a band which lies immediately before the band to be used of the later audio segment, if the used band of same reproduces a dynamic sound at the beginning; and
- a downstream portion of the band to be used of the earlier audio segment and an upstream portion of the band to be used of the later audio segment are processed by means of suitable transfer functions and joined in a non-overlapping manner (hard fade), with the transfer functions being determined depending on the acoustical data to be synthesised.

4. The method according to one of the Claims 1 to 3 **characterised in that**
- for a sound or a portion of the sequence of concatenated sounds at the start of the concatenated sound sequence a band of an audio segment is selected so that the start of the band reproduces the properties of the start of the concatenated sound sequence.

5. The method according to one of the Claims 1 to 4 **characterised in that**
- for a sound or a portion of the sequence of concatenated sounds at the end of the concatenated sound sequence a band of an audio segment is selected so that the end of the band reproduces the properties of the end of the concatenated sound sequence.

6. The method according to one of the Claims 1 to 5 **characterised in that**
- the voice data to be synthesised is combined in groups, each of which being described by an individual audio segment.

7. The method according to one of the Claims 1 to 6 **characterised in that**
- an audio segment band is selected for the later audio segment band, which reproduces the highest number of successive portions of the sounds of the sound sequence, in order to use the smallest number of audio segment bands in the generation of the synthesised acoustical data.

8. The method according to one of the Claims 1 to 7 **characterised in that**
- a processing of the used bands of individual audio segments is carried out by means of suitable functions depending on properties of the concatenated sound sequence, with these properties involving a modification of the frequency, the duration, the amplitude, or the spectrum.

9. The method according to one of the Claims I to 8 **characterised in that**
- a processing of the used bands of individual audio segments is carried out by means of suitable functions in a band, in which the instance of concatenation lies, with these functions involving a modification of the frequency, the duration, the amplitude, or the spectrum.

10. The method according to one of the Claims 1 to 9 **characterised in that** the instance of concatenation is set in places of the bands to be used of the earlier and/or later audio segment, in which the two used bands are in agreement with respect to one or several suitable properties, with these properties including: zero point, amplitude values, gradients, derivatives of any degree, spectra, tone levels, amplitude values within a frequency band, volume, style of speech, emotion of speech, or other properties covered in the phone classification scheme.

11. The method according to one of the Claims 1 to 10 **characterised in that**
- the selection of the used bands of individual audio segments, their processing, their variation, as well as their concatenation are additionally carried out with the application of heuristic knowledge which is obtained by an additionally carried out heuristic method.

12. The method according to one of the Claims 1 to 11 **characterised in that**
- the acoustical data to be synthesised is voice data, and the sounds are phones,

13. The method according to one of the Claims 2 to 12 **characterised in that**
- the static phones include vowels, diphtongs, liquids, vibrants, fricatives and nasals,

14. The method according to one of the Claims 3 to 13 **characterised in that**
- the dynamic phones include plosives, affricates, glottal stops, and click sounds.

15. The method according to one of the Claims 1 to 14 **characterised in that**
- a conversion of the synthesised acoustical data to acoustical signals and/or voice signals is carried out.

16. A device for the co-articulation-specific concatenation of audio segments, in order to generate synthesised acoustical data which reproduces a sequence of phones, comprising:
- a database (107) in which audio segments are stored, each of which reproducing portion of a phone or portions of a sequence of (concatenated) phones;
- and/or any upstream synthesis means (108) which supplies audio segments;
- a means (105) for the selection of at least two audio segments from the database (107) and/or the upstream synthesis means (108); and
- a means (111) for the concatenation of audio segments, **characterised in that** the concatenation means (111) is suited for
- defining a band to be used of an earlier audio segment;
- defining a band to be used of a later audio segment in a band which starts with the later audio segment and ends after a co-articulation band of the later audio segment, which follows after the initially used solo articulation band,
- determining the duration and position of the used bands depending on the earlier and later audio segments; and
- concatenating the used band of the earlier audio segment with the used band of the later audio segment by defining the instance of concatenation as a function of properties of the used band of the later audio segment in a band which starts immediately before the used band of the later audio segment and ends with same.

17. The device according to Claim 16, **characterised in that**
the concatenation means (111) comprises:
- means for the concatenation of the used band of the earlier audio segment with the used band of the later audio segment, whose used band reproduces a static phone at the beginning in the vicinity of the boundaries of the initially occurring solo articulation band of the used band of the later audio segment;
- means for processing a downstream portion of the used band of the earlier audio segment and an upstream portion of the used band of the later audio segment by suitable transfer functions, and
- means for the overlapping addition of the two bands in an overlapping portion (cross fade), which depends on the audio segments to be concatenated, with the transfer functions and the length of an overlapping portion of the two bands being determined depending on the acoustical data to be synthesised.

18. The device according to Claim 16 or 17 **characterised in that**
the concatenation means (111) comprises:
- means for the concatenation of the used band of the earlier audio segment with the used band of the later audio segment, whose used band reproduces a dynamic phone at the beginning, immediately before the used band of the later audio segment;
- means for processing a downstream portion of the used band of the earlier audio segment and an upstream portion of the used band of the later audio segment by suitable transfer functions, with the transfer functions being determined depending on the acoustical data to be synthesised; and
- means for the non-overlapping joining of the two audio segments.

19. The device according to one of the Claims 16 to 18 **characterised in that**
- the database (107) includes audio segments or the upstream synthesis means (108) supplies audio segments which comprise bands which at the start reproduce a phone or a portion of the concatenated phone sequence at the start of the concatenated phone sequence.

20. The device according to one of the Claims 16 to 19 **characterised in that**
- the database (107) includes audio segments or the upstream synthesis means (108) supplies audio segments which comprise bands, whose ends reproduce a phone or a portion of the concatenated phone sequence at the end of the concatenated phone sequence.

21. The device according to one of the Claims 16 to 19 **characterised in that**
- the database (107) includes a group of audio segments or the upstream synthesis means (108) supplies audio segments which comprise bands, whose starts each reproduce only a static phone.

22. The device according to one of the Claims 16 to 21 **characterised in that** the concatenation means (111) comprises:
- means for the generation of further audio segments by concatenation of audio segments, with the starts of the bands each reproducing a static phone, each with a band of a later audio segment whose used band reproduces a dynamic phone at the start, and
- a means which supplies the further audio segments to the database (107) or the selection means (105).

23. The device according to one of the Claims 16 to 22 **characterised in that**, in the selection of the audio segment bands from the database (107) or the upstream synthesis means (108), the selection means (105) is suited to select the audio segments which reproduce the greatest number of successive portions of concatenated phones of the concatenated phone sequence.

24. The device according to one of the Claims 16 to 23 **characterised in that**
- the concatenation means (111) comprises means for processing the used bands of ndividual audio segments with the aid of suitable functions, depending on properties of the concatenated phone sequence, with the functions involving a modification of the frequency, the duration, the amplitude, or the spectrum.

25. The device according to one of the Claims 16 to 24 **characterised in that**
- the concatenation means (111) comprises means for processing the used bands of individual audio segments with the aid of suitable functions in a band including the instance of concatenation, with this function involving a modification of the frequency, the duration, the amplitude, or the spectrum.

26. The device according to one of the Claims 16 to 25 **characterised in that**
- the concatenation means (111) comprises means for the selection of the instance of concatenation in a place in the used bands of the earlier and/or the later audio segment, in which the two used bands are in agreement with respect to one or several suitable properties, with these properties including: zero points, amplitude values, gradients, derivatives of any degree, spectra, tone levels, amplitude values in a frequency band, volume, style of speech, emotion of speech, or other properties covered in the phone classification scheme.

27. The device according to one of the Claims 16 to 26 **characterised in that**
- the selection means (105) comprises means for the implementation of heuristic knowledge which relates to the selection of the used bands of the individual audio segments, their processing, their variation, as well as their concatenation.

28. The device according to one of the Claims 16 to 27 **characterised in that**
- the database (107) includes audio segments or the upstream synthesis means (108) supplies audio segments which include bands, each of which reproducing at least a portion of a sound or phone, respectively, a sound or phone, respectively, portions of phone sequences or polyphones, respectively, or sound sequences or polyphones, respectively.

29. The device according to one of the Claims 17 to 28 **characterised in that**
- the data base (107) includes audio segments or the upstream synthesis means (108) supplies audio segments, with a static sound corresponding to a static phone and comprising vowels, diphtongs, liquids, vibrants, fricatives, and nasals.

30. The device according to one of the Claims 18 to 29 **characterised in that**
- the database (107) includes audio segments or the upstream synthesis means (108) supplies audio segments, with a dynamic sound corresponding to a dynamic phone and comprising plosives, affricates, glottal stops, and klick speech.

31. The device according to one of the Claims 16 to 30 **characterised in that**
- the concatenation means (111) is suitable to generate synthesised voice data by means of the concatenation of audio segments.

32. The device according to one of the Claims 16 to 31 **characterised in that**
- means (117) are provided for the conversion of the synthesised acoustical data to acoustical signals and/or voice signals.

33. A data carrier which includes a computer program for the co-articulation-specific concatenation of audio segments in order to generate synthesised acoustical data which reproduces a sequence of concatenated phones, comprising the following steps:
- selection of at least two audio segments which contain bands, each of which reproducing a portion of a sound or a portion of a sound sequence,
**characterised by** the steps of:
- establishing a band to be used of an earlier audio segment;
- establishing a band to be used of a later audio segment, which begins with the later audio segment and ends with the co-articulation band of the later audio segment which follows the initially used solo articulation band,
- with the duration and position of the bands to be used being determined as a function of the earlier and later audio segments; and
- concatenating the established band of the earlier audio segment with the established band of the later audio segment, in that the instance of concatenation, as a function of properties of the used band of the later audio segment, is set in its established band which starts immediately before the band to be used of the later audio segment and ends with same.

34. The data carrier according to Claim 33, **characterised in that**
the computer program selects the instance of the concatenation of the used band of the second audio segment with the used band of the first audio segment in such a manner that
- the instance of concatenation is set in a band which lies in the vicinity of the boundaries of the initially used solo articulation band of the later audio segment, if its used band reproduces a static phone at the start;
- a downstream portion of the used band of the earlier audio segment and an upstream portion of the used band of the later audio segment are processed by suitable transfer functions and added in an overlapping manner (cross fade), with the transfer functions and the length of an overlapping portion of the two bands being determined depending on the audio segments to be concatenated.

35. The data carrier according to Claim 33 or 34 **characterised in that**
the computer program selects the instance of the concatenation of the used band of the second audio segment with the used band of the first audio segment in such a manner that
- the instance of concatenation is set in a band which lies immediately before the used band of the later audio segment, if its used band reproduces a dynamic phone at the start,
- a downstream portion of the used band of the earlier audio segment and an upstream portion of the used band of the later audio segment are processed by suitable transfer functions and added in a non-overlapping manner (hard fade), with the transfer functions being determined depending on the audio segments to be concatenated.

36. The data carrier according to one of the Claims 33 to 35 **characterised in that**
- the computer program selects a band of an audio segment for a phone or a portion of the sequence of concatenated phones at the start of the concatenated phone sequence, the start of which reproduces the properties of the start of the concatenated sequence of phones.

37. The data carrier according to one of the Claims 33 to 36 **characterised in that**
- the computer program selects a band of an audio segment for a phone or a portion of the sequence of concatenated phones at the end of the concatenated phone sequence, the end of which reproduces the properties of the end of the concatenated sequence of phones.

38. The data carrier according to one of the Claims 33 to 37 **characterised in that**
- the computer program carries out a processing of the used bands of individual audio segments with the aid of suitable functions depending on properties of the phone sequence, with the functions involving i.a. modification of the frequency, the duration, the amplitude, or the spectrum.

39. The data carrier according to one of the Claims 33 to 38 **characterised in that**
- the computer program selects an audio segment band for the later audio segment band which reproduces the highest number of successive portions of the concatenated phones in the phone sequence, in order to use the smallest number of audio segment bands in the generation of the synthesised acoustical data.

40. The data carrier according to one of the Claims 33 to 39 **characterised in that**
- the computer program carries out a processing of the used bands of individual audio segments with the aid of suitable functions in a band in which the instance of concatenation lies, with these functions involving i.a. a modification of the frequency, the duration, the amplitude, or the spectrum.

41. The data carrier according to one of the Claims 33 to 40 **characterised in that**
- the computer program establishes the instance of concatenation in a place of the used bands of the first and/or the second audio segment, in which the two used bands are in agreement with respect to one or several suitable properties, with these properties including i.a.; zero points, amplitude values, gradients, derivatives of any degree, spectra, tone levels, amplitude values in a frequency band, volume, style of speech, emotion of speech, or other properties covered in the phone classification scheme.

42. The data carrier according to one of the Claims 33 to 41 **characterised in that**
- the computer program carries out an implementation of heuristic knowledge which relates to the selection of the used bands of the individual audio segments, their processing, their variation, as well as their concatenation.

43. The data carrier according to one of the Claims 33 to 42 **characterised in that**
- the computer program is suited for the generation of synthesised voice data, with the sounds being phones.

44. The data carrier according to one of the Claim 34 to 42 **characterised in that**
- the computer program is suited for the generation of static phones, with the static phones comprising vowels, diphtongs, liquids, vibrants, fricatives, and nasals.

45. The data carrier according to one of the Claims 35 to 44 **characterised in that**
- the computer program is suited for the generation of dynamic phones, with the dynamic phones comprising plosives, affricates, glottal slops, and klick speech.

46. The data carrier according to one of the Claims 33 to 45 **characterised in that**
- the computer program converts the synthesised acoustical data to acoustical convertible data and/or voice signals.

47. Synthesised voice signals which consist of a sequence of sounds or phones, respectively, with the voice signals being generated in that:
- at least two audio segments are selected which reproduce the sounds or phones, respectively; and
- the audio segments are linked by a co-articulation-specific concatenation, with
- one band to be used of an earlier audio segment being established;
- one band to be used of a later audio segment being established which starts with the later audio segment and ends with the co-articulation band of the later audio segment, following the initially used solo articulation band;
- with the duration and position of the bands to be used being determined depending on the audio segments; and
- the used bands of the audio segments being concatenated in a co-articulation-specific manner, in that the instance of concatenation, as a function of properties of the uscd band of the later audio segment, is set in a band which starts immediately before the used band of the later audio segment and ends with same.

48. The synthesised voice signals according to Claim 47, **characterised in that** the voice signals are generated **in that**
- the audio segments are concatenated in an instance which lies in the vicinity of the boundaries of the initially used solo articulation band of the later audio segment, if the start of this band reproduces a static sound or phone, respectively, with the static phone being a vowel, a diphtong, a liquid, a fricative, a vibrant, or a nasal; and
- a downstream portion of the used band of the earlier audio segment and an upstream portion of the used band of the later audio segment are processed by means of suitable transfer function and both bands are added in an overlapping manner (cross fade), with the transfer functions and the length of an overlapping portion of the two bands being determined depending on the audio segments to be concatenated.

49. The synthesised voice signals according to Claim 47 or 48 **characterised in that** the voice signals are generated **in that**
- the audio segments are concatenated in an instance which lies immediately before the used band of the later audio segment, if the start of this band reproduces a dynamic sound or phone, respectively, with the dynamic phone being a plosive, an affricate, a glottal stop, or klick speech; and
- a downstream portion of the used band of the earlier audio segment and an upstream portion of the used band of the later audio segment are processed by means of suitable transfer functions and both bands are joined in a non-overlapping manner (hard fade), with the transfer functions being determined depending on the audio segments to be concatenated.

50. The synthesised voice signals according to one of the Claims 47 to 49 **characterised in that**
- the first sound or the first phone, respectively, or a portion of the first phone sequence or of the first polyphone, respectively, in the sequence is generated by an audio segment, whose used band at the start reproduces the properties of the start of the sequence.

51. The synthesised voice signals according to one of the Claims 47 to 50 **characterised in that**
- the last sound or the last phone, respectively, or a portion of the last phone sequence or of the last polyphone, respectively, in the sequence is generated by an audio segment, whose used band at the end reproduces the properties of the end of the sequence.

52. The synthesised voice signals according to one of the Claims 47 to 51 **characterised in that**
- the voice signals are generated **in that** later bands of audio segments, beginning with the reproduction of a dynamic sound or phone, respectively, are concatenated with earlier bands of audio segments, beginning with the reproduction of a static sound or phone, respectively.

53. The synthesised voice signals according to one of the Claims 47 to 52 **characterised in that**
- such audio segments are selected which reproduce the highest number of portions of sounds or phones, respectively, of the sequence, in order to use the smallest number of audio segment bands in the generation of the voice signals.

54. The synthesised voice signals according to one of the Claims 47 to 53 **characterised in that**
- the voice signals are generated by the concatenation of the used bands of audio segments which are processed with the aid of suitable functions depending on properties of the sound sequence or phone sequence, respectively, with the functions involving i.a. a modification of the frequency, the duration, the amplitude, or the spectrum.

55. The synthesised voice signals according to one of the Claims 47 to 54 **characterised in that**
- the voice signals are generated by the concatenation of the used bands of audio segments which are processed with the aid of suitable functions depending on properties of the sound sequence or phone sequence, respectively, in an area in which the instance of concatenation lies, with these properties including i.a. a modification of the frequency, the duration, the amplitude, or the spectrum.

56. The synthesised voice signals according to one of the Claims 47 to 55 **characterised in that**
- the instance of concatenation lies at a place in the used bands of the earlier and/or the later audio segment, in which the two used bands are in agreement with respect to one or several suitable properties, with these properties including i.a.: zero points, amplitude values, gradients, derivatives of any degree, spectra, tone levels, amplitude values in a frequency band, volume, style of speech, emotion of speech, or other properties covered in the phone classification scheme.

57. The synthesised voice signals according to one of the Claims 47 to 56 **characterised in that**
- the voice signals are suited for a conversion to acoustic signals.

58. Sound storage medium, which contains data, which is at least partially synthesised acoustical data,
which has been generated
- utilising a method according to Claim 1; or
- utilising a means according to Claim 16; or
- utilising a data carrier according to Claim 33; or
are voice signals according to Claim 47.

59. Sound storage medium according to Claim 58 **characterised in that**
- the synthesised acoustical data is synthesised voice data.

## Revendications

1. Procédé de concaténation, conforme au principe de coarticulation, de segments audio afin de produire des données acoustiques synthétisées reproduisant une suite de sons concaténés, selon les étapes suivantes:
- détermination d'au moins deux segments audio possédant des parties qui chacune reproduit une partie d'un son ou de la suite de sons, **caractérisé par** les étapes:
- établissement d'une zone à exploiter dans un segment audio mémorisé antérieurement,
- établissement d'une zone à exploiter dans un segment audio mémorisé postérieurement qui débute immédiatement avant la zone à exploiter dans le segment audio mémorisé postérieurement et se termine avec la zone de coarticulation qui suit la zone d'articulation solo premièrement exploitée dans le segment audio mémorisé postérieurement,
- où la durée et l'état de la zone à exploiter sont déterminés en fonction des segments audio mémorisés antérieurement et postérieurement, et
- concaténation de la zone établie dans le segment audio mémorisé antérieurement avec la zone établie dans le segment audio mémorisé postérieurement en ce que le moment de la concaténation se situe, en fonction de caractéristiques de la zone exploitée dans le segment audio mémorisé postérieurement, dans sa zone, qui commence immédiatement avant la zone à exploiter dans 1c segment audio mémorisé postérieurement et se termine avec cela.

2. Procédé selon la revendication 1, **caractérisé par le fait que**:
- le moment de la concaténation est établi dans une zone qui, d'un point de vue du temps, se situe aux abords des limites de la zone d'articulation solo à exploiter premièrement dans le segment audio mémorisé postérieurement lorsque sa zone à exploiter reproduit au début un son statique, et
- une zone postérieure, d'un point de vue temporel, de la zone à exploiter dans le segment audio mémorisé antérieurement et une zone antérieure, d'un point de vue temporel, de la zone à exploiter dans le segment audio mémorisé postérieurement sont traitées avec des fonctions de transition appropriées et additionnées par recouvrement (Crossfade), alors que les fonctions de transition et la longueur d'une zone de recouvrement des deux zones sont déterminées en fonction des segments audio à concaténer.

3. Procédé selon la revendication 1, **caractérisé par le fait que**:
- le moment de la concaténation est établi dans une zone qui, d'un point de vue du temps, se situe immédiatement avant la zone à exploiter du segment audio mémorisé postérieurement lorsque sa zone à exploiter reproduit au début un son dynamique, et
- une zone postérieure, d'un point de vue temporel, de la zone à exploiter dans le segment audio mémorisé antérieurement et une zone antérieure, d'un point de vue temporel, de la zone à exploiter dans le segment audio mémorisé postérieurement sont traitées avec des fonctions de transition appropriées et additionnées par recouvrement (Hardfade), alors que les fonctions de transition et la longueur d'une zone de recouvrement des deux zones sont déterminées en fonction des segments audio à concaténer.

4. Procédé selon l'une des revendications 1 à 3, **caractérisé par le fait que**:
pour un son ou une suite de sons concaténés, une zone d'un segment audio est déterminée au commencement de la suite de sons concaténés de manière à ce que le commencement de cette zone reproduise les caractéristiques du commencement de la suite de sons concaténés.

5. Procédé selon l'une des revendications 1 à 4, **caractérisé par le fait que**:
pour un son ou une suite de sons concaténés, une zone d'un segment audio est déterminée à la fin de la suite de sons concaténés de manière à ce que la fin de cette zone reproduise les caractéristiques de la fin de la suite de sons concaténés.

6. Procédé selon l'une des revendications 1 à 5, **caractérisé par le fait que**:
que les données de langage à synthétiser sont résumées en groupes qui chacun sont décrits par un segment audio.

7. Procédé selon l'une des revendications 1 à 6, **caractérisé par le fait que**:
pour un segment audio mémorisé postérieurement, une zone d'un segment audio est déterminée, qui reproduit le plus grand nombre de parties de sons de la suite de sons se succédant l'une après l'autre afin d'utiliser pour la production des données acoustiques synthétisées le plus petit nombre de zones de segments audio possible.

8. Procédé selon l'une des revendications 1 à 7, **caractérisé par le fait que**:
un traitement des zones à exploiter des segments audio à l'aide de fonctions appropriées est réalisé en fonction de caractéristiques de la suite de sons concaténés. Cela peut être une modification de la fréquence, de la durée, de l'amplitude ou du spectre.

9. Procédé selon l'une des revendications 1 à 8, **caractérisé par le fait que**:
un traitement des zones à exploiter des segments audio à l'aide de fonctions appropriées est réalisé dans une zone où se situe le moment de la concaténation. Cela peut être une modification de la fréquence, de la durée, de l'amplitude ou du spectre.

10. Procédé selon l'une des revendications 1 à 9, **caractérisé par le fait que**:
le moment de la concaténation se situe à des endroits, dans les zones à exploiter dans les segments audio mémorisés antérieurement et/ou postérieurement, où les deux zones correspondent l'une à l'autre du point de vue d'une ou de plusieurs caractéristiques appropriées. Ces caractéristiques peuvent être: le point zéro, valeur d'amplitude, rapport d'inclinaison, dérivation d'un degré quelconque, spectre, hauteur, valeur d'amplitude dans une zone de fréquences, puissance sonore, style de langage, émotion ou tout autre caractéristique considérée d'un point de vue d'un schéma de classification des sons.

11. Procédé selon l'une des revendications 1 à 10 **caractérisé par le fait que**:
la détermination des zones à exploiter dans les segments audio, leur traitement, leur variation de même que leur concaténation est réalisée en plus avec l'utilisation de connaissances heuristiques qui sont acquises au travers d'un procédé heuristique réalisé supplémentairement.

12. Procédé selon l'une des revendications 1 à 11, **caractérisé par le fait que**:
les données acoustiques à synthétiser sont des données de langage et les sons sont des phones.

13. Procédé selon l'une des revendications 2 à 12, **caractérisé par le fait que**:
les sons statiques comprennent voyelles, diphtongues, liquides, vibrantes, fricatives et nasales.

14. Procédé selon l'une des revendications 3 à 13, **caractérisé par le fait que**:
les sons dynamiques comprennent occlusives, affricatives, coups de glotte et sons frappés.

15. Procédé selon l'une des revendications 1 à 14, **caractérisé par le fait que**:
une transformation des données acoustiques synthétisées en signaux acoustique et/ou signaux de langage se produit.

16. Dispositif de concaténation, conforme au principe de coarticulation, de segments audio pour la production de données acoustiques synthétisées qui reproduissent une suite de sons avec:
- une banque de données (107), dans laquelle sont mémorisés des segments audio qui reproduissent pour chacun d'eux des zones d'un son ou d'une suite de sons
- et/ou un dispositif de synthèse (108) quelconque connecté en amont et qui livre des segments audio,
- un dispositif (105) permettant de détenniner au moins deux segments audio dans la banque de données (107) et/ou le dispositif de synthèse (108) connecté en amont, et
- un dispositif de concaténation (111) des segments audio, **caractérisé par le fait que** ce dispositif de concaténation (111) est destiné pour,
- définir une zone à exploiter dans un segment audio mémorisé antérieurement,
- définir une zone à exploiter dans un segment audio mémorisé postérieurement, dans une zone qui commence avec le segment audio mémorisé postérieurement et se termine avec la zone de coarticulation dans le segment audio mémorisé postérieurement qui suit la zone d'articulation solo premièrement exploitée,
- déterminer la durée et le statut des zones à exploiter en fonction des segments audio mémorisés antérieurement et postérieurement, et
- concaténer la zone á exploiter dans le segment mémorisé postérieurement avec la zone á exploiter dans le segment mémorisé antérieurement par détermination du moment de la concaténation en fonction de caractéristiques de la zone à exploiter dans le segment mémorisé postérieurement dans une zone qui commence immédiatement avant la zone exploitée dans le segment audio mémorisé postérieurement et se termine avec cela.

17. Dispositif selon la revendication 16 **caractérisé par le fait que** le dispositif de concaténation (111) comprend:
- des dispositifs pour la concaténation de la zone exploitée dans le segment audio mémorisé antérieurement avec la zone exploitée dans le segment audio mémorisé postérieurement, dont la zone exploitée reproduit au début un son statique, aux abords des limites de la zone d'articulation solo premièrement apparue dans la zone exploitée dans le segment audio mémorisé postérieurement avec des fonctions de transition appropriées,
- des dispositifs pour le traitement d'une zone postérieure de la zone exploitée dans le segment audio mémorisé antérieurement et d'une zone antérieure de la zone exploitée dans le segment audio mémorisé postérieurement avec des fonctions de transition appropriées, et
- des dispositifs pour l'addition par recouvrement des deux zones en une zone de transition (cross fade) en fonction des segments audio à concaténer, et où les fonctions de transition et la durée d'une zone de transition des deux zones sont déterminées en fonction des données acoustiques à synthétiser.

18. Dispositif selon la revendication 16 ou 17 **caractérisé par le fait que**
le dispositif de concaténation (111) comprend:
- des dispositifs pour la concaténation de la zone exploitée dans le segment audio mémorisé antérieurement avec la zone exploitée dans le segment audio mémorisé postérieurement dont la zone exploitée reproduit au début un son dynamique immédiatement avant la zone exploitée dans le segment audio mémorisé postérieurement,
- des dispositifs pour le traitement d'une zone postérieure de la zone exploitée dans le segment audio mémorisé antérieurement et d'une zone antérieure de la zone exploitée dans le segment audio mémorisé postérieurement avec des fonctions de transition appropriées, et où les fonctions de transition sont déterminées en fonction des données acoustiques à synthétiser, et
- des dispositifs pour une liaison sans recouvrement des segments audio.

19. Dispositif selon l'une des revendications 16 à 18 **caractérisé par le fait que**
la banque de données (107) comprend des segments audio ou bien le dispositif de synthèse (108) connecté en amont livre des segments audio qui possédent des zones, dont le début reproduit un son ou une partie de la suite de sons concaténés au début de la suite de sons concaténés.

20. Dispositif selon l'une des revendications 16 à 19 **caractérisé par le fait que**
la banque de données (107) comprend des segments audio ou bien le dispositif de synthèse (108) connecté en amont livre des segments audio qui possédent des zones, dont la fin reproduit un son ou une partie de la suite de sons concaténés à la fin de la suite de sons concaténés.

21. Dispositif selon l'une des revendications 16 à 19 **caractérisé par le fait que**
la banque de données (107) comprend une groupe des segments audio ou bien le dispositif de synthèse (108) connecté en amont livre des segments audio qui possédent des zones, dont les commencements ne reproduisent, pour chacun d'eux, qu'un son statique.

22. Dispositif selon l'une des revendications 16 à 21 **caractérisé par le fait que**
le dispositif de concaténation (111) comprend:
- des dispositifs pour la production d'autres segments audio au travers de la concaténation de zones dans les segments audio où les commencements des zones, pour chacun d'eux, reproduisent un son statique avec chaque fois une zone dans un segment audio mémorisé postérieurement dont la zone exploitée reproduit au commencement un son dynamique, et
- un dispositif qui introduit les autres segments audio dans la banque de données (107) ou bien le dispositif de détermination (105).

23. Dispositif selon l'une des revendications 16 à 22 **caractérisé par le fait que**
le dispositif de détermination (105) est approprié à déterminer, au cours de la détermination des zones dans les segments audio dans la banque de données (107) ou bien dans le dispositif de synthèse (108), les zones dans les segments audio qui, pour chacune d'elles, reproduisent le plus de parties juxtaposées du son concaténé de la suite de sons concaténés.

24. Dispositif selon l'une des revendications 16 à 23 **caractérisé par le fait que**
- le dispositif de concaténation (111) présente des dispositifs pour le traitement des zones exploitées dans les segments audio à l'aide de fonctions appropriées en fonction de caractéristiques de la suite de sons concaténés. Cela peut être une modification de la fréquence, de la durée, de l'amplitude ou du spectre.

25. Dispositif selon l'une des revendications 16 à 24 **caractérisé par le fait que**
- le dispositif de concaténation (111) présente des dispositifs pour le traitement des zones exploitées dans les segments audio à l'aide de fonctions appropriées dans une zone comprenant le moment de la concaténation. Cela peut être une modification de la fréquence, de la durée, de l'amplitude ou du spectre.

26. Dispositif selon l'une des revendications 16 à 25 **caractérisé par le fait que**:
- le dispositif de concaténation (111) présente des dispositifs pour la détermination du moment de la concaténation à un endroit dans la zone exploitée dans le segment audio mémorisés antérieurement et/ou postérieurement, où les deux zones correspondent l'une à l'autre du point de vue d'une ou de plusieurs caractéristiques appropriées. Ces caractéristiques peuvent être: le point zéro, valeur d'amplitude, rapport d'inclinaison, dérivation d'un degré quelconque, spectre, hauteur, valeur d'amplitude dans une zone de fréquences, puissance sonore, style de langage, émotion ou tout autre caractéristique considérée d'un point de vue d'un schéma de classification des sons.

27. Dispositif selon l'une des revendications 16 à 26 **caractérisé par le fait que**:
- le dispositif de détermination (105) comprend des dispositifs pour l'implémentation de connaissances heuristiques qui concernent la détermination des zones exploitées dans les segments audio, leur traitement, leur variation, de même que leur concaténation.

28. Dispositif selon l'une des revendications 16 à 27 **caractérisé par le fait que**:
- la banque de données (107) contient des segments audio ou bien le dispositif de synthèse (108) connecté en amont livre des segments audio qui contiennent des zones qui, pour chacune d'elles, reproduissent au moins une partie d'un son, ou respectivement d'un phone, un son, ou respectivement un phone, des parties de suites de sons, ou respectivement de polyphones, ou bien de suites de sons, ou respectivement de polyphones.

29. Dispositif selon l'une des revendications 17 à 28 **caractérisé par le fait que**:
- la banque de données (107) contient des segments audio ou bien le dispositif de synthèse (108) connecté en amont livre des segments audio, où un son statique comprend un phone statique et comprend voyelles, diphtongues, liquides, vibrantes, fricatives et nasales.

30. Dispositif selon l'une des revendications 18 à 29 **caractérisé par le fait que**:
- la banque de données (107) contient des segments audio ou bien le dispositif de synthèse (108) connecté en amont livre des segments audio, où un son dynamique comprend un phone dynamique et comprend occlusives, affricatives, coups de glotte et sons frappés.

31. Dispositif selon l'une des revendications 16 à 30 **caractérisé par le fait que**:
- le dispositif de concaténation (111) est approprié à produire des données de langage synthétisées au travers de la concaténation de segments audio.

32. Dispositif selon l'une des revendications 16 à 31 **caractérisé par le fait que**:
- des dispositifs (117) pour la transformation des données acoustiques synthétisées en signaux acoustiques et/ou signaux de langage sont disponibles.

33. Support de stockage de données qui contient un programme informatique pour la concaténation, de manière conforme au principe de coarticulation, de segments audio, afin de produire des données acoustiques synthétisées reproduisant une suite de sons concaténés, selon les étapes suivantes:
- détermination d'au moins deux segments audio possédant des parties qui chacune reproduit une partie d'un son ou de la suite de sons, **caractérisé par** les étapes:
- établissement d'une zone à exploiter dans un segment audio mémorisé antérieurement,
- établissement d'une zone à exploiter dans un segment audio mémorisé antérieurement,
- établissement d'une zone à exploiter dans un segment audio mémorisé postérieurement qui débute immédiatement avant le segment audio mémorisé postérieurement et se termine avec la zone de coarticulation qui suit la zone d'articulation solo premièrement exploitée dans le segment audio mémorisé postérieurement,
- où la durée et l'état de la zone à exploiter sont déterminés en fonction des segments audio mémorisés antérieurement et postérieurement, et
- concaténation de la zone établie dans le segment audio mémorisé antérieurement avec la zone établie dans le segment audio mémorisé postérieurement en ce que le moment de la concaténation se situe, en fonction de caractéristiques de la zone exploitée dans le segment audio mémorisé postérieurement, dans sa zone, qui commence immédiatement avant la zone à exploiter dans le segment audio mémorisé postérieurement et se termine avec cela.

34. Support de stockage de données selon la revendication 33, **caractérisé par le fait que**:
le programme informatique choisit le moment de la concaténation de la zone exploitée dans le deuxième segment audio avec la zone exploitée dans le premier segment audio de manière à ce que:
- le moment de la concaténation est établi dans une zone qui, d'un point de vue du temps, se situe aux abords des limites de la zone d'articulation solo à exploiter premièrement dans le segment audio mémorisé postérieurement lorsque sa zone à exploiter reproduit au début un son statique, et
- une zone postérieure, d'un point de vue temporel, de la zone à exploiter dans le segment audio mémorisé antérieurement et une zone antérieure, d'un point de vue temporel, de la zone à exploiter dans le segment audio mémorisé postérieurement sont traitées avec des fonctions de transition appropriées et additionnées par recouvrement (Crossfade), alors que les fonctions de transition et la longueur d'une zone de recouvrement des deux zones sont déterminées en fonction des segments audio à concaténer.

35. Support de stockage de données selon la revendication 33 ou 34, **caractérisé par le fait que**:
le programme informatique choisit le moment de la concaténation de la zone exploitée dans le deuxième segment audio avec la zone exploitée dans le premier segment audio de manière à ce que:
- le moment de la concaténation est établi dans une zone qui, d'un point de vue du temps, se situe immédiatement avant la zone à exploiter du segment audio mémorisé postérieurement lorsque sa zone à exploiter reproduit au début un son dynamique, et
- une zone postérieure, d'un point de vue temporel, de la zone à exploiter dans le segment audio mémorisé antérieurement et une zone antérieure, d'un point de vue temporel, de la zone à exploiter dans le segment audio mémorisé postérieurement sont traitées avec des fonctions de transition appropriées et additionnées par recouvrement (Hardfade), alors que les fonctions de transition et la longueur d'une zone de recouvrement des deux zones sont déterminées en fonction des segments audio à concaténer.

36. Support de stockage de données selon l'une des revendications 33 à 35, **caractérisé par le fait que**:
le programme informatique pour un son ou une suite de sons concaténés, une zone d'un segment audio est déterminée au commencement de la suite de sons concaténés de manière à ce que le commencement de cette zone reproduise les caractéristiques du commencement de la suite de sons concaténés.

37. Support de stockage de données selon l'une des revendications 33 à 36, **caractérisé par le fait que**:
le programme informatique pour un son ou une suite de sons concaténés, une zone d'un segment audio est déterminée à la fin de la suite de sons concaténés de manière à ce que la fin de cette zone reproduise les caractéristiques de la fin de la suite de sons concaténés.

38. Support de stockage de données selon l'une des revendications 33 à 37, **caractérisé par le fait que**:
le programme informatique réalise un traitement des zones à exploiter des segments audio à l'aide de fonctions appropriées en fonction de caractéristiques de la suite de sons concaténés. Cela peut être, entre autres, une modification de la fréquence, de la durée, de l'amplitude ou du spectre.

39. Support de stockage de données selon l'une des revendications 33 à 38, **caractérisé par le fait que**:
le programme informatique détermine pour un segment audio mémorisé postérieurement, une zone d'un segment audio, qui reproduit le plus grand nombre de parties de sons de la suite de sons se succédant l'une après l'autre afin d'utiliser pour la production des données acoustiques synthétisées le plus petit nombre de zones de segments audio possible.

40. Support de stockage de données selon l'une des revendications 33 à 39, **caractérisé par le fait que**:
le programme informatique réalise un traitement des zones à exploiter des segments audio à l'aide de fonctions appropriées dans une zone où se situe le moment de la concaténation. Cela peut être, entre autres, une modification de la fréquence, de la durée, de l'amplitude ou du spectre.

41. Support de stockage de données selon l'une des revendications 33 à 40, **caractérisé par le fait que**:
le programme informatique situe le moment de la concaténation à des endroits, dans les zones à exploiter dans les segments audio mémorisés antérieurement et/ou postérieurement, où les deux zones correspondent l'une à l'autre du point de vue d'une ou de plusieurs caractéristiques appropriées. Ces caractéristiques peuvent, entre autres, être: le point zéro, valeur d'amplitude, rapport d'inclinaison, dérivation d'un degré quelconque, spectre, hauteur, valeur d'amplitude dans une zone de fréquences, puissance sonore, style de langage, émotion ou tout autre caractéristique considérée d'un point de vue d'un schéma de classification des sons

42. Support de stockage de données selon l'une des revendications 33 à 41, **caractérisé par le fait que**:
le programme informatique réalise une implémentation de connaissances heuristiques qui concernent la détermination des zones exploitées dans les segments audio, leur traitement, leur variation, de même que leur concaténation.

43. Support de stockage de données selon l'une des revendications 33 à 42, **caractérisé par le fait que**:
le programme informatique est approprié pour la production de données de langage synthétisées, où les sons sont des phones.

44. Support de stockage de données selon l'une des revendications 34 à 42, **caractérisé par le fait que**:
le programme informatique est approprié pour la production de sons statiques, où les sons statiques comprennent voyelles, diphtongues, liquides, vibrantes, fricatives et nasales.

45. Support de stockage de données selon l'une des revendications 35 à 44, **caractérisé par le fait que**:
le programme informatique est approprié pour la production de sons dynamiques, et les sons dynamiques comprennent occlusives, affricatives, coups de glotte et sons frappés.

46. Support de stockage de données selon l'une des revendications 33 à 45, **caractérisé par le fait que**:
le programme informatique transforme les données acoustiques synthétisées en données acoustiquement et/ou les signaux de langage synthétisés transformables.

47. Des signaux de langage synthétisés, qui se composent d'une suite de sons, ou respectivement de phones, et où les signaux de langage sont produits par le fait que:
- au moins deux des sons, ou respectivement des phones, reproduisant les segments audio sont déterminés, et
- les segments audio sont enchaînés au travers d'une concaténation conforme au principe de coarticulation, et où
- une zone à exploiter dans un segment audio mémorisé antérieurement est déterminée,
- une zone à exploiter dans un segment audio mémorisé postérieurement est déterminée, qui commence immédiatement avant le segment audio mémorisé postérieurement et se termine avec la zone de coarticulation qui suit la zone d'articulation solo premièrement exploitée, est établie,
- où la durée et le statut des zones à exploiter sont déterminés en fonction des segments audio, et
- les zones exploitées dans les segments audio sont concaténées de manière conforme au principe de coarticulation, en ce que le moment de la concaténation se situe, en fonction de caractéristiques de la zone exploitée dans le segment audio mémorisé antérieurement, hdans sa zone, qui commence immédiatement avant la zone à exploiter dans le segment audio mémorise postérieurement et se termine avec cela.

48. Signaux de langage synthétisés selon la revendication 47, **caractérisés par le fait que** les signaux de langage sont produits en ce que,
- les segments audio sont concaténés à un moment qui se situe de manière appropriée, qui, d'un point de vue du temps, se situe aux abords des limites de la zone d'articulation solo à exploiter premièrement dans le segment audio mémorisé postérieurement lorsque sa zone à exploiter reproduit au début un son statique ou un phone statique, où un phone statique comprend une voyelle, une diphtongue, une liquide, une vibrante, une fricative ou une nasale, et
- une zone postérieure, d'un point de vue temporel, de la zone à exploiter dans le segment audio mémorisé antérieurement et une zone antérieure, d'un point de vue temporel, de la zone à exploiter dans le segment audio mémorisé postérieurement sont traitées avec des fonctions de transition appropriées et additionnées par recouvrement (Crossfade), alors que les fonctions de transition et la longueur d'une zone de recouvrement des deux zones sont déterminées en fonction des segments audio à concaténer.

49. Signaux de langage synthétisés selon la revendication 47 ou 48, **caractérisés par le fait que** les signaux de langage sont produits en ce que,
- les segments audio sont concaténés à un moment qui se situe de manière appropriée, d'un point de vue du temps, se situe immédiatement avant la zone à exploiter du segment audio mémorisé postérieurement lorsque sa zone à exploiter reproduit au début un son dynamique respectivement un phone statique, où un phone dynamique comprend une occlusive, une affricative, un coup de glotte ou un son frappé, et
- une zone postérieure, d'un point de vue temporel, de la zone à exploiter dans le segment audio mémorisé antérieurement et une zone antérieure, d'un point de vue temporel, de la zone à exploiter dans le segment audio mémorisé postérieurement sont traitées avec des fonctions de transition appropriées et additionnées par recouvrement (Hardfade), alors que les fonctions de transition et la longueur d'une zone de recouvrement des deux zones sont déterminées en fonction des segments audio à concaténer.

50. Signaux de langage synthétisés selon l'une des revendications 47 à 49 **caractérisé par le fait que**:
- le premier son, ou respectivement le premier phone, ou une partie de la première suite de sons, ou respectivement du premier polyphone, dans la suite est produit au travers d'un segment audio, dont la zone exploitée reproduit au commencement les caractéristiques du commencement de la suite.

51. Signaux de langage synthétisés selon l'une des revendications 47 à 50 **caractérisé par le fait que**:
- le dernier son, ou respectivement le dernier phone, ou une partie de la dernière suite de sons,
ou respectivcment du dernier polyphone, dans la suite est produit au travers d'un segment audio, dont la zone exploitée reproduit au commencement les caractéristiques du fin de la suite.

52. Signaux de langage synthétisés selon l'une des revendications 47 à 51 **caractérisé par le fait que**:
- les zones de segments audio mémorisées postérieurement et commençant avec la reproduction d'un son, ou respectivement d'un phone, dynamique sont concaténées avec des zones dans les segments audio mémorisées antérieurement et commençant avec la reproduction d'un son, ou respectivement d'un phone, statique.

53. Signaux de langage synthétisés selon l'une des revendications 47 à 52 **caractérisé par le fait que**:
- les zones de segments audio déterminées sont celles qui reproduisent lc plus possible de sons, ou respectivement de phones, de la suite afin d'exploiter, au cours de la production des signaux de langage, le plus petit nombre de zones de segments audio possible.

54. Signaux de langage synthétisés selon l'une des revendications 47 à 53 **caractérisé par le fait que**:
- les signaux de langage sont produits par la concaténation des zones de segments audio exploitées, qui sont traitées, à l'aide de fonctions appropriées en fonction de caractéristiques de la suite de sons, ou respectivement de la suite de phones. Cela peut être, entre autres, une modification de la fréquence, de la durée, de l'amplitude ou du spectre.

55. Signaux de langage synthétisés selon l'une des revendications 47 à 54 **caractérisé par le fait que**:
- les signaux de langage sont produits par la concaténation des zones de segments audio exploitées, qui sont traitées, à l'aide de fonctions appropriées en fonction de caractéristiques de la suite de sons, ou respectivement de la suite de phones, dans une zone dans laquelle se situe le moment de la concaténation. Cela peut être, entre autres, une modification de la fréquence, de la durée, de l'amplitude ou du spectre.

56. Signaux de langage synthétisés selon l'une des revendications 47 à 55 **caractérisé par le fait que**:
- le moment de la concaténation se situe dans un endroit approprié dans les zones exploitées dans les segments audio mémorisés antérieurement et/ou postérieurement, où les deux zones correspondent l'une à l'autre du point de vue d'une ou de plusieurs caractéristiques appropriées. Ces caractéristiques peuvent, entre autres, être: le point zéro, valeur d'amplitude, rapport d'inclinaison, dérivation d'un degré quelconque, spectre, hauteur, valeur d'amplitude dans une zone de fréquences, puissance sonore, style de langage, émotion ou tout autre caractéristique considérée d'un point de vue d'un schéma de classification des sons.

57. Signaux de langage synthétisés selon l'une des revendications 47 à 56 **caractérisé par le fait que**:
- les signaux de langage sont appropriés à être transformés en signaux acoustiques.

58. Support audio qui contient des données qui sont, tout au moins en partie, des données acoustiques synthétisées et
qui furent produites,
- avec un procédé selon revendication 1, ou
- avec un dispositif selon revendication 16, ou
- avec l'utilisation d'un support de données selon revendication 33,
ou bien qui sont
- des signaux de langage selon revendication 47.

59. Support audio selon revendication 58, **caractérisé par le fait que**:
les données acoustiques synthétisées sont des signaux de langage.
